# FASCICULE DE BREVET EUROPEEN

(11) **EP 1 521 710 B1**
(45) Date de publication et mention de la délivrance du brevet: **10.09.2008**
(21) Numéro de dépôt: 03750790.2
(22) Date de dépôt: 02.07.2003
(51) Int. Cl.: B65D 47/08, B65D 47/14

(54) **DISPOSITIF DE FERMETURE COMPORTANT UN CAPOT ARTICULE MOULE EN POSITION FERMEE**
VERSCHLUSSVORRICHTUNG MIT EINEM IN SCHLIESSPOSITION GEFORMTEN SCHARNIERDECKEL
CLOSURE COMPRISING A HINGED CAP MOULDED IN CLOSED POSITION

(30) Priorité: 12.07.2002 FR 0208849; 12.07.2002 FR 0208850
(43) Date de publication de la demande: 13.04.2005
(73) Titulaire: Bericap, 21600 Longvic (FR)
(72) Inventeur: NUSBAUM, Philippe, 21121 Daix (FR); CELERIER, Yannick, 71510 Aluze (FR); LE CAM, Jérémy, 89140 Pont-sur-Yonne (FR)
(74) Mandataire: Sayettat, Julien Christian
(86) Numéro de dépôt international: PCT/FR2003/002061
(87) Numéro de publication internationale: WO 2004/007313

(56) Documents cités:
- WO-A-00/76875
- WO-A-92/17379
- DE-A- 19 734 874
- FR-A- 2 407 140
- FR-A- 2 744 101
- US-A- 4 635 823
- US-A- 5 007 555
- US-A- 5 147 054
- US-A- 5 799 840

## Description

L'invention concerne un bouchon du type comportant d'une part une partie de base comprenant une ouverture supérieure et une ouverture inférieure à ses extrémités axiales et destinée à être montée sur le col d'un récipient, et d'autre part une partie formant capot elle-même comportant une bague annulaire liée à la partie de base et une coiffe associée à la bague par un dispositif de jonction et d'articulation, la coiffe étant apte à être déplacée, par rapport à la bague, entre une position d'ouverture et une position de fermeture.

L'invention concerne plus spécifiquement de tels bouchons dans lesquels la forme et la géométrie du dispositif de jonction et d'articulation sont aptes à permettre un moulage de la partie formant capot en position de fermeture de la coiffe.

En effet, d'une part, le moulage en position fermée permet de réduire les coûts de fabrication du bouchon : le moule utilisé est de dimensions réduites, donc moins coûteux ; il n'est pas nécessaire de prévoir une opération supplémentaire de fermeture de la partie de fermeture / ouverture après le démoulage du bouchon pour permettre le stockage et la livraison de celui-ci en position fermée, ce qui évite d'allonger le temps de cycle et de diminuer la cadence de production.

D'autre part, le moulage en position fermée permet de prévoir assez simplement des moyens d'inviolabilité entre la bague et la coiffe par moulage d'une seule pièce de ces moyens d'inviolabilité avec la partie formant capot.

Toutefois, les bouchons de ce type connus posent un certain nombre de problèmes.

Tout d'abord, les bouchons connus ne permettent pas de répondre à la demande croissante d'aseptisation des bouchons, par immersion dans un bain d liquide aseptisant ou par pulvérisation d'un tel liquide.

Ceci est illustré à l'aide d'un exemple de bouchon à charnière de l'art antérieur représenté sur les figures 1 à 3, en position fermée, respectivement en vue de côté, vue selon la flèche A, et vue en coupe axiale.

Le bouchon 100 comprend d'une part une partie de base 101, destinée à être montée sur le col d'un récipient, et comportant une cheminée 102 munie d'une ouverture supérieure.

Le bouchon 100 comprend d'autre part une partie de fermeture / ouverture 103 articulée à la partie de base 101 par une charnière 104, et pouvant être déplacée entre une position de fermeture, dans laquelle la partie de fermeture /ouverture 103 recouvre la cheminée 102 et obture l'ouverture supérieure de celle-ci, et une position d'ouverture, dans laquelle l'ouverture supérieure de la cheminée 102 est dégagée.

La charnière 104 présente la forme générale d'un papillon, comprenant un bord supérieur 105 en forme d'arc de cercle relié à la partie de fermeture / ouverture 103, un bord inférieur 106 en forme d'arc de cercle relié à la partie de base 101, et deux bords latéraux 107a, 107b.

L'aseptisation est effectuée par immersion dans un bain du bouchon et/ou par pulvérisation d'un liquide aseptisant, la partie de fermeture / ouverture étant en position de fermeture. Après cette opération, il est nécessaire de rincer le bouchon pour éliminer toute trace de liquide aseptique. Cette opération est effectuée par pulvérisation d'un liquide de rinçage sur le bouchon.

Or, lorsque la partie de fermeture / ouverture 103 est en position de fermeture, il existe un espace e de dimensions très faibles entre la charnière 104 et chacune des deux parties 101, 103 du bouchon 100 (voir figure 1). De ce fait, il n'est pas possible de rincer convenablement le bouchon 100, des traces de liquide aseptique pouvant subsister dans ledit espace e, ce qui n'est pas souhaitable.

En outre, la structure de ce type de charnière - et notamment la faible distance séparant le bord supérieur 105 du bord inférieur 106 - ne permet pas de réaliser des bouchons qui, lorsque la partie de fermeture / ouverture 103 est en position de fermeture, assurent une excellente étanchéité entre la partie de base 101 et la partie de fermeture / ouverture 103.

En effet, lorsque la partie de fermeture / ouverture 103 est en position de fermeture, le bord inférieur 108 de la partie de fermeture / ouverture 103 et le bord supérieur 109 de la partie de base 101 ne sont pas parfaitement jointifs, un jeu j existant entre eux (voir figures 1 à 3).

Il en résulte que, lors de l'immersion du bouchon 100 dans un bain pour l'opération d'aseptisation, le liquide aseptique peut s'infiltrer par l'espace e et par le jeu j vers la zone comprise entre la face extérieure de la cheminée 102 et la face intérieure de la partie de fermeture / ouverture 103.

Or, cette zone ne peut pas être convenablement rincée par pulvérisation. Ceci est d'autant plus préjudiciable que le consommateur pourra être amené à boire directement par la cheminée le contenu du récipient muni du bouchon.

Si ce problème lié à l'aseptisation des bouchons a été ici illustré en référence à un bouchon moulé en position ouverte, il en va de même pour les bouchons moulés fermés connus.

Par ailleurs, les bouchons connus ne donnent pas entière satisfaction en ce qui concerne l'inviolabilité.

En effet, le plus souvent, ces bouchons comprennent de simples ponts frangibles, rompus en deux parties lors de la première ouverture de la coiffe. Or, lorsque la coiffe est refermée, un utilisateur ne voit pas nettement si les ponts ont été rompus, du fait des dimensions réduites de ceux-ci et de la faible distance séparant la bande d'inviolabilité de la coiffe. De plus, les deux parties du pont se retrouvent placées exactement l'une en face de l'autre.

D'autres moyens d'inviolabilité existent, mais présentent d'autres inconvénients. Par exemple, lorsqu'une bande d'inviolabilité totalement détachable est prévue, l'utilisateur doit se préoccuper de l'élimination de cette bande d'inviolabilité. Elle est souvent jetée au sol, mais des enfants peuvent la mettre en bouche ; la bande risque également d'être remise dans le récipient.

Dans le document WO 92/17 379 est par ailleurs décrit un bouchon selon le préambule de la revendication 1.

L'invention vise à palier ces inconvénients.

A cet effet, et selon un premier aspect, l'invention concerne un bouchon du type précité, muni de moyens d'inviolabilité entre la bague et la coiffe, dans lequel le dispositif de jonction et d'articulation se présente sous la forme d'au moins une lanière dont une première extrémité est liée à la bague et une deuxième extrémité est liée à la coiffe, l'agencement de la lanière, de la partie de base et de la partie formant capot étant tel que, lorsque la partie de base et la partie formant capot sont assemblées l'une à l'autre, la coiffe étant en position de fermeture, au moins les zones sensibles du bouchon sont soit situées dans un espace fermé étanche, soit susceptibles d'être au contact d'un liquide lorsque le bouchon est plongé dans ledit liquide ou lorsque ledit liquide est pulvérisé sur le bouchon, et aptes à être ensuite traitées afin d'éliminer ledit liquide, de sorte à permettre l'aseptisation du bouchon.

Par « zones sensibles du bouchon », on entend les zones du bouchon dont on souhaite qu'elles soient exemptes de contamination, notamment parce qu'un utilisateur est susceptible d'y placer sa bouche, ou parce qu'elles peuvent constituer un espace de prolifération de germes pathogènes transférables au contenu du récipient.

La structure particulière du bouchon selon l'invention a ainsi pour fonction de rendre les zones sensibles du bouchon soit enfermées dans un espace étanche, soit accessibles au contact d'un liquide aseptisant, ainsi qu'à un liquide de rinçage, par exemple pulvérisé.

Par « étanche », on entend étanche aux liquides, lorsque le bouchon est immergé dans un liquide à une pression inférieure à 3 bars, ou lorsqu'un liquide est pulvérisé sur le bouchon.

Par exemple, l'espace entre la face extérieure de la coiffe et la face en regard de la lanière est de dimensions suffisamment importantes pour pouvoir être traité afin d'éliminer ledit liquide.

En outre, lorsque la partie de base comporte une paroi annulaire de laquelle font saillie, sensiblement perpendiculairement et dans des sens opposés, d'une part une jupe extérieure pourvue d'un filetage intérieur destiné à coopérer avec un filetage complémentaire extérieur d'un col de récipient, et d'autre part une cheminée destinée à être recouverte par la coiffe, le bouchon peut être tel que, lorsque la coiffe est en position de fermeture, la coiffe et la cheminée coopèrent de façon étanche, de sorte que, notamment, l'espace compris entre la cheminée et la coiffe soit fermé et étanche.

Les moyens d'inviolabilité d'un bouchon muni d'une telle lanière peuvent comprendre un élément lié d'une part à la bague et d'autre part à la coiffe, ledit élément étant agencé pour être déformé et rompu lors de la première ouverture de la coiffe, l'élément étant alors séparé en une première partie présentant une première extrémité attachée à la bague et une deuxième extrémité libre et une deuxième partie présentant une première extrémité attachée à la coiffe et une deuxième extrémité libre, l'agencement dudit élément et dudit bouchon ayant pour fonction d'éloigner les deux extrémités libres l'une de l'autre de sorte que, lorsque la coiffe est à nouveau en position de fermeture, il existe entre lesdites deux extrémités libres une distance suffisamment grande pour être aisément décelée par un utilisateur.

L'invention concerne également un bouchon comportant d'une part une partie de base et d'autre part une partie formant capot moulée en position fermée, elle-même comportant une bague et une coiffe associées par un dispositif de jonction et d'articulation, dans lequel les moyens d'inviolabilité prévus entre la bague et la coiffe comprennent au moins un élément lié d'une part à la bague et d'autre part à la coiffe, ledit élément étant agencé pour être déformé et rompu lors de la première ouverture de la coiffe, l'élément étant alors séparé en une première partie présentant une première extrémité attachée à la bague et une deuxième extrémité libre et une deuxième partie présentant une première extrémité attachée à la coiffe et une deuxième extrémité libre, l'agencement dudit élément et dudit bouchon ayant pour fonction d'éloigner les deux extrémités libres l'une de l'autre de sorte que, lorsque la coiffe est à nouveau en position de fermeture, il existe entre lesdites deux extrémités libres une distance suffisamment grande pour être aisément décelée par un utilisateur.

Par exemple, la bague présente, à distance du dispositif de jonction et d'articulation, au moins une échancrure pratiquée depuis le bord supérieur de la bague situé en regard de la coiffe sur une hauteur inférieure à la hauteur de ladite bague, ladite échancrure présentant une largeur inférieure au tiers de la longueur de la circonférence de la bague, l'élément d'inviolabilité étant destiné à être logé dans ladite échancrure en étant relié d'une part à sa partie inférieure au fond de l'échancrure et d'autre part à sa partie supérieure à la coiffe.

Des moyens mécaniques complémentaires peuvent être prévus pour forcer la déformation de l'élément d'inviolabilité lors de la première ouverture de la coiffe ou lors de la fermeture de la coiffe consécutive à la première ouverture, de sorte à éloigner les extrémités libres des deux parties de l'élément d'inviolabilité rompu.

Le dispositif de jonction et d'articulation d'un bouchon muni de tels moyens d'inviolabilité peut se présenter sous la forme d'au moins une lanière dont une première extrémité est liée à la bague et une deuxième extrémité est liée à la coiffe, l'agencement de la lanière, de la partie de base et de la partie formant capot étant tel que, lorsque la partie de base et la partie formant capot sont assemblées l'une à l'autre, la coiffe étant en position de fermeture, au moins les zones sensibles du bouchon sont soit situées dans un espace fermé étanche, soit susceptibles d'être au contact d'un liquide lorsque le bouchon est plongé dans ledit liquide ou lorsque ledit liquide est pulvérisé sur le bouchon et aptes à être ensuite traitées afin d'éliminer ledit liquide, de sorte à permettre l'aseptisation du bouchon.

Selon un deuxième aspect, l'invention concerne un ensemble comprenant un bouchon tel que précédemment décrit et un col de récipient ou un récipient ayant un col, le dit récipient étant vide ou au moins partiellement rempli d'un certain contenu.

Enfin, selon un troisième aspect, l'invention se rapporte à un procédé de réalisation d'un tel bouchon dans lequel on moule d'une seule pièce et en position fermée la bague annulaire, la coiffe, la lanière, et les moyens d'inviolabilité.

Les autres caractéristiques de l'invention résultent de la description qui suit de modes de réalisation, description effectuée en référence aux figures annexées dans lesquelles :
- la figure 4 est une vue en coupe axiale d'un bouchon selon l'invention, en position de fermeture ;
- la figure 5 est une vue latérale du bouchon, avant première ouverture de la coiffe ;
- la figure 6 est une vue latérale du bouchon, la coiffe étant en position d'ouverture ;
- les figures 7 à 10 sont des vues en perspective arrière de bouchons selon l'invention, munis d'un élément de jonction et d'articulation selon respectivement un premier, deuxième, troisième et quatrième modes de réalisation ;
- la figure 11 est une vue partielle d'un bouchon muni d'un élément de jonction et d'articulation selon un cinquième mode de réalisation ;
- la figure 12 est une vue schématique de la face intérieure de l'élément de jonction et d'articulation de la figure 11 disposé à plat ;
- la figure 13 est une vue en perspective d'un bouchon selon l'invention vissé sur un col de récipient, avant première ouverture de la coiffe, le bouchon comportant un élément d'inviolabilité selon un premier mode de réalisation ;
- la figure 14 est une vue en perspective d'un bouchon selon l'invention, le bouchon comportant un élément d'inviolabilité selon un deuxième mode de réalisation, avant première ouverture de la coiffe ;
- la figure 15 est une vue partielle en coupe axiale du bouchon de la figure 13, au voisinage de l'élément d'inviolabilité, avant première ouverture de la coiffe ;
- la figure 16 est une vue partielle en perspective du bouchon de la figure 13, au voisinage de l'élément d'inviolabilité, après première ouverture de la coiffe, la coiffe étant en position de fermeture et l'élément d'inviolabilité libéré ;
- la figure 17 est une vue partielle en coupe axiale du bouchon de la figure 13, au voisinage de l'élément d'inviolabilité, après première ouverture de la coiffe, la coiffe étant en position de fermeture ;
- la figure 18 est une vue en perspective de face d'une partie d'un bouchon selon l'invention, avant première ouverture de la coiffe, le bouchon comportant une pluralités d'éléments d'inviolabilité selon un deuxième mode de réalisation ;
- la figure 19 est une vue agrandie du détail A de la figure 18 ;
- la figure 20 est une vue agrandie du détail A de la figure 18, après première ouverture de la coiffe, la coiffe étant en position de fermeture ;
- la figure 21 est une vue latérale d'une partie d'un bouchon, avant première ouverture de la coiffe, le bouchon comportant un élément d'inviolabilité selon un troisième mode de réalisation ;
- la figure 22 est une vue agrandie du détail B de la figure 21 ;
- la figure 23 est une vue agrandie du détail B de la figure 21, après première ouverture de la coiffe, la coiffe étant en position de fermeture.

On se réfère tout d'abord aux figures 4 à 6 qui représentent un bouchon 1 d'axe 2, muni d'un élément de jonction et d'articulation 3. Le bouchon 1 est par exemple réalisé en matière plastique.

Le bouchon 1 comprend d'une part une partie de base 4, destinée à être montée sur un col de récipient, et d'autre part une partie formant capot 5 destinée à être associée à la partie de base 4.

Le bouchon 1 est décrit dans une position où l'axe 2 est vertical, la partie formant capot 5 étant située au-dessus de la partie de base 4. L'axe 2 définit une direction d'élévation par rapport à laquelle sont définis les termes « hauteur », « supérieur », « inférieur ». Une localisation à proximité de l'axe 2 est dite « intérieure », par opposition à une localisation à distance de l'axe 2, dite « extérieure ».

Bien entendu, le bouchon 1 peut prendre d'autres positions dans l'espace, notamment lors de son utilisation par un consommateur.

Le col auquel le bouchon 1 est destiné à être associé présente une ouverture par laquelle peut passer le contenu du récipient. Le col comprend sur sa face extérieure un filetage, des saillies formant moyens d'accrochage, situées sous le filetage, ainsi qu'une collerette formant surface d'appui, située sous les saillies.

Le récipient peut être souple, de sorte qu'un utilisateur puisse, par pression sur ledit récipient, favoriser la sortie du contenu. Le récipient peut également être rigide.

On décrit tout d'abord la partie de base 4 du bouchon 1.

La partie de base 4, moulée d'une seule pièce, est réalisée en une matière plastique relativement rigide.

La partie de base 4 comprend tout d'abord une paroi annulaire 10, d'axe 2, présentant en son centre un orifice verseur 11 de diamètre relativement important, par exemple de l'ordre des trois quarts du diamètre extérieur de la paroi annulaire 10.

La partie de base 4 comprend également une jupe extérieure 12 cylindrique, faisant saillie sensiblement perpendiculairement de la paroi annulaire 10 depuis le bord extérieur de celle-ci. La jupe extérieure 12 est pourvue d'un filetage intérieur 13 apte à coopérer avec le filetage extérieur du col.

En outre, une bande d'inviolabilité 14 annulaire, réalisée en une seule pièce avec la partie de base 4, est reliée à l'extrémité libre 15 de la jupe extérieure 12 par des ponts frangibles 16 ou par une ligne de plus faible résistance. La bande d'inviolabilité 14 comprend des saillies d'accrochage 17, dirigées vers l'axe 2 du bouchon 1, et destinées à coopérer avec les saillies du col de récipient pour permettre le maintien de la bande d'inviolabilité 14 audit col.

La partie de base 4 comprend de plus une cheminée 18, faisant saillie sensiblement perpendiculairement de la paroi annulaire 10 depuis le bord intérieur de celle-ci, autour de l'orifice verseur 11, dans le sens opposé à la jupe extérieure 12.

La cheminée 18 comporte tout d'abord une portion inférieure 19 sensiblement cylindrique, liée à la paroi annulaire 10, et s'étendant sur environ un tiers de la hauteur totale de la cheminée 18. Environ à mi hauteur de la portion inférieure 19, la face extérieure de la cheminée 18 comporte une saillie 20 dont la fonction sera décrite plus loin.

La cheminée 18 comporte également une portion intermédiaire 21 s'étendant depuis le bord supérieur de la portion inférieure 19 vers le haut du bouchon 1 et vers l'axe 2. La portion intermédiaire 21 présente sensiblement la forme d'un tronc de cône dont l'angle au sommet est inférieur à 90°, par exemple de l'ordre de 70°.

Enfin, la cheminée 18 comporte une portion supérieure 22 sensiblement cylindrique, liée au bord supérieur de la deuxième portion intermédiaire 22, s'étendant sur environ un tiers de la hauteur totale de la cheminée 18. Le diamètre de la portion supérieure 22, qui définit l'ouverture supérieure de la partie de base 4, est par exemple de l'ordre de la moitié du diamètre de la portion inférieure 19.

Dans la zone de jonction entre la portion supérieure 22 et la portion intermédiaire 21, la cheminée 18 peut comprendre un élément intérieur 6 destiné à réguler le débit de sortie du contenu du récipient.

L'élément 6 comporte tout d'abord une partie discoïdale 7 placée sensiblement perpendiculairement à l'axe 2, maintenue à l'intérieur de la cheminée 18 par friction contre la paroi intérieure de ladite cheminée 18 et par contact avec un bourrelet intérieur 23 de la cheminée 18. La partie discoïdale 7 est par exemple réalisée en polypropylène ou en polyéthylène haute densité.

La partie discoïdale 7 présente un téton 8 central dirigé vers la portion supérieure 22 de la cheminée 18, ainsi qu'au moins un orifice 9, situé à distance du téton 8, et traversant ladite partie discoïdale 7 de façon à faire communiquer l'intérieur du récipient muni du bouchon 1 avec l'ouverture supérieure de la partie de base 4 du bouchon 1.

L'élément 6 comporte également une membrane souple 24, par exemple en élastomère, située à proximité immédiate de la partie discoïdale 7, du côté de la portion supérieure 22 de la cheminée 18.

La membrane souple 24 présente une ouverture centrale apte à coopérer avec le téton 8, et s'appuie par ailleurs contre la face intérieure de la portion supérieure 22 de la cheminée 18.

Ce bouchon 1 est destiné à être associé à un récipient souple. Sous l'effet de la pression exercée par un utilisateur sur le récipient, le bouchon 1 étant retourné de sorte que l'ouverture supérieure de la partie de base 4 du bouchon 1 soit dirigée vers le bas, la membrane souple 24 est déformée et son ouverture centrale est dégagée du téton 8. Ainsi, le contenu du récipient peut passer par les orifices 9 de la partie discoïdale 7 et l'ouverture centrale de la membrane souple 24.

Lorsqu'aucune pression n'est exercée sur le récipient, la membrane 24 se trouve dans la position représentée sur la figure 8, et le contenu du récipient ne peut sortir vers l'ouverture supérieure de la partie de base 4 du bouchon 1.

En outre, la cheminée 18 comporte un bourrelet extérieur 27 vers la partie supérieure de la portion supérieure 22. La fonction du bourrelet extérieur 27 est décrite plus loin.

Enfin, la cheminée 18 présente, à sa partie extrême supérieure, un repli 25.

Par ailleurs, la partie de base 4 comprend une jupe intérieure 28 faisant saillie sensiblement perpendiculairement de la paroi annulaire 10 dans le même sens que la jupe extérieure 12. La jupe intérieure 28 est destinée à coopérer avec la face intérieure du col de récipient, à fin d'étanchéité.

On décrit maintenant la partie formant capot 5 du bouchon 1. La partie formant capot 5 est moulée d'une seule pièce et réalisée en une matière plastique relativement rigide.

La partie formant capot 5 comprend une bague annulaire 29 comportant au moins une saillie 30 sur sa face intérieure, ladite saillie 30 étant destinée à coopérer avec la saillie 20 de la cheminée 18. La bague 29 peut présenter une saillie 30 continue ou plusieurs saillies 30 régulièrement espacées sur sa face intérieure. Ainsi, la bague 29 est maintenue attachée à la partie de base 4.

Par ailleurs le bord inférieur de la bague 29 est situé à proximité immédiate de la paroi annulaire 10 de la partie de base 4 du bouchon 1.

La partie formant capot 5 comprend également une coiffe 31 reliée à la bague 29 par un élément de jonction et d'articulation en forme de lanière 3. La coiffe 31 est apte à être déplacée entre une position de fermeture, dans laquelle la coiffe 31 recouvre la cheminée 18, obturant ainsi l'ouverture supérieure de la partie de base 4 (figures 4et 5), et une position d'ouverture, dans laquelle la cheminée 18 est libérée, ladite ouverture supérieure n'étant pas obturée (figure 6).

La coiffe 31 comporte une paroi supérieure 33 - apte à recouvrir l'ouverture supérieure de la partie de base 4 - de laquelle font saillie, sensiblement perpendiculairement et dans le même sens :
- une paroi latérale extérieure 34 apte à entourer la cheminée 18 lorsque la coiffe 31 est en position de fermeture, et comportant une zone frontale 34a, sensiblement opposée à la charnière, surmontée par un rebord 34b agencés pour permettre une ouverture aisée de la coiffe 31 par simple action du pouce ;
- une jupe extérieure 35, située à l'intérieur de la coiffe 31, pourvue d'un bourrelet intérieur 36 apte à coopérer avec le bourrelet extérieur 27 de la portion supérieure 22 de la cheminée 18, permettant ainsi la fermeture par encliquetage de la coiffe 31 sur la partie de base 4 ;
- une jupe intérieure 37, de diamètre plus faible que celui de la jupe extérieure 35, ladite jupe intérieure 37 étant apte à coopérer avec le repli 25, à fin d'étanchéité.

Les différents moyens d'étanchéité prévus d'une part entre la partie de base 4 et le col (jupe intérieure 28 de la partie de base 4), et d'autre part entre la partie de base 4 et la partie formant capot 5 (jupe intérieure 37), permettent d'assurer une parfaite étanchéité de l'ensemble récipient - bouchon 1 par rapport au liquide contenu dans le récipient, même si un utilisateur retourne le récipient lorsque la coiffe 31 est en position de fermeture.

En outre, la paroi latérale 34 a une hauteur telle que, lorsque la coiffe 31 est en position de fermeture, le bord libre 38 de ladite paroi latérale 34 est situé en regard de la portion inférieure 19 de la cheminée 18, par exemple sensiblement à mi hauteur de ladite portion inférieure 19.

Ainsi, la coiffe 31 et la cheminée 18 coopèrent de façon étanche d'une part au voisinage du bord libre 38 de la paroi latérale 34 de la coiffe 31, et d'autre part au voisinage du repli 25 de la cheminée 18 , via la jupe intérieure 37, de sorte que l'espace compris entre la face extérieure de la cheminée 18 et la face intérieure de la coiffe 31 est fermé et étanche, ne pouvant donc être atteint par un liquide aseptisant, ni depuis l'intérieur ni depuis l'extérieur du bouchon.

Par ailleurs, la hauteur de la bague 29 est telle que, lorsque la coiffe 31 est en position de fermeture, le bord supérieur 39 de ladite bague 29 est situé à proximité immédiate du bord libre 38 de la coiffe 31, un espace très faible, et relativement peu visible, existant entre eux.

Avant première ouverture de la coiffe 31, le bord libre 38 de la paroi latérale 34 de la coiffe 31 peut être relié au bord supérieur 39 de la bague 29 notamment par des ponts frangibles 40.

On décrit maintenant la lanière 3.

La lanière 3 présente une première extrémité 43 liée à la bague 29 et une deuxième extrémité 42 liée à la coiffe 31.

La lanière 3 est par exemple liée à la bague 29 à proximité du bord supérieur 39 de ladite bague 29, la deuxième extrémité 42 de la lanière 3 étant liée à la coiffe 31 à une distance importante de la bague 29, par exemple voisine de la moitié de la hauteur de la cheminée 18. De plus, la distance entre la face extérieure de la coiffe 31 et la face intérieure de la lanière 3 - en regard de la coiffe 31 - est relativement importante.

Ainsi, l'espace ménagé entre la lanière 3 et la coiffe 31 est relativement important, contrairement à l'art antérieur, ce qui contribue à permettre un rinçage efficace du bouchon 1.

Dans les modes de réalisation représentés, la lanière 3 est de forme sensiblement rectangulaire et est relativement large. La hauteur de la lanière 3 est par exemple comprise entre 0,5 et 2 fois sa largeur. La largeur de la lanière 3 peut être voisine du diamètre de la portion supérieure 25 de la cheminée 18.

La lanière 3 est conçue pour permettre un moulage en position fermée de la partie formant capot 5 ainsi qu'une excellente aseptisation du bouchon 1. En effet, la lanière 3 est « extérieure » au bouchon 1 en ce sens qu'elle ne nécessite pas d'aménagement particulier du bouchon 1 (bande 29 et coiffe 31) au niveau des extrémités 42, 43 de la lanière 3. Notamment, aucune lumière n'est nécessaire sur la bague ou la coiffe, et la lanière 3 n'est pas « intégrée » à la bague ou à la coiffe, mais simplement liée à ces dernières.

De plus, la matière constitutive de la lanière 3 est suffisamment souple pour permettre une déformation de ladite lanière 3 notamment au voisinage de ses extrémités 42, 43 (la lanière 3 restant cependant suffisamment résistante).

Ainsi, comme illustré sur la figure 6, la lanière 3 permet l'ouverture de la coiffe 31 entre de l'ordre de 130° au minimum et de l'ordre de 210° au maximum, de même que le maintien de la coiffe 31 en position d'ouverture, sans qu'il soit nécessaire d'avoir recours à une charnière standard, plus onéreuse, par exemple de type papillon.

La charnière étant réalisée par un unique élément (la lanière 3), la mise en oeuvre d'une telle charnière est en outre simple et peu onéreuse.

La lanière 3 comporte deux zones d'articulation 47, 48 transversales situées chacune vers une extrémité 42, 43 de la lanière 3.

Ainsi, la lanière 3 présente par exemple, lorsque la coiffe 31 est en position de fermeture :
- une première partie sensiblement horizontale, liée à la paroi latérale extérieure 34 de la coiffe 31 ;
- une deuxième partie sensiblement verticale ;
- une troisième partie sensiblement horizontale, liée à la bague 29.

Une zone d'articulation 47, 48 peut être une ligne d'affaiblissement située à distance de l'extrémité correspondante 42, 43 de la lanière 3 (figure 9 par exemple) ou située à proximité immédiate de cette extrémité 42, 43 (figure 8 par exemple).

Cette zone d'articulation 47, 48 peut se présenter sous la forme d'un amincissement localisé réalisé depuis la face intérieure de la lanière 3.

Les zones d'articulation 47, 48 peuvent également être obtenues simplement par l'utilisation d'une matière relativement souple pour la réalisation de la lanière 3, pour permettre une déformation de ladite lanière notamment au voisinage de ses extrémités.

Selon une réalisation possible, la lanière 3 comporte en outre au moins une - et par exemple une unique - zone d'affaiblissement 44 transversale située entre les deux zones d'articulation 47, 48, par exemple sensiblement à mi hauteur de la lanière 3. Cette zone d'affaiblissement 44 transversale peut se présenter sous la forme d'un amincissement localisé. Elle est destinée à favoriser le déplacement de la lanière 3 vers la position d'ouverture de la coiffe 31 et le maintien dans cette position.

Selon d'autres réalisations, la lanière 3 est dépourvue d'une telle zone d'affaiblissement 44 transversale.

Différents modes de réalisation de lanières 3 sont représentées sur les figures 7 à 12.

Selon un premier mode de réalisation (figure 7, la partie de base 4 n'étant pas représentée), la lanière 3 présente, en coupe longitudinale, la forme d'un U dont le fond est incurvé vers l'extérieur du bouchon 1, lorsque la coiffe 31 est en position de fermeture. La zone d'affaiblissement 44 est délimitée par deux arcs de cercle 45, 46 dont les concavités sont dirigées à l'opposé l'une de l'autre, ladite zone d'affaiblissement 44 présentant ainsi sensiblement la forme d'un papillon, d'épaisseur réduite par rapport au reste de la lanière 3. Cet amincissement est ici réalisé à la fois depuis la face intérieure et depuis la face extérieure de la lanière 3.

Selon un deuxième mode de réalisation (figure 8), la lanière 3 présente, en coupe longitudinale, la forme d'un U dont le fond est dirigé en oblique par rapport à ses branches, lorsque la coiffe 31 est en position de fermeture. La zone d'affaiblissement 44 est ici aussi délimitée par deux arcs de cercle 45, 46 formant un papillon.

Selon un troisième mode de réalisation (figure 9), la lanière 3 présente, en coupe longitudinale, la forme d'un U dont le fond est incurvé vers le bouchon 1, lorsque la coiffe 31 est en position de fermeture. La zone d'affaiblissement 44 est sensiblement rectiligne.

Enfin, selon un quatrième mode de réalisation (figure 10), la lanière 3 présente en coupe longitudinale la forme d'un arc de cercle lorsque la coiffe 31 est en position de fermeture.

Selon un cinquième mode de réalisation, la lanière 3 est renforcée par l'ajout de deux parois latérales 49a, 49b. La lanière 3 présente ainsi une partie longitudinale centrale 50 d'épaisseur e₁, comprenant deux zones d'amincissement transversales 47, 48 situées chacune vers une des extrémités 42, 43 de la lanière 3, et deux parties longitudinales latérales 49a, 49b, situées de part et d'autre de la partie longitudinale centrale 50. Ces parties longitudinales latérales 49a, 49b ont une épaisseur e₂ inférieure à l'épaisseur e₁ de la partie longitudinale centrale et sont dépourvues de zone d'amincissement transversale.

La largeur de chacune des parties longitudinales latérales 49a, 49b peut être comprise entre 5 et 15 % de la largeur totale de la lanière 3.

A titre d'exemple, l'épaisseur e₁ est voisine de 0,7 mm l'épaisseur des zones d'amincissement transversales 47, 48 voisine de 0,2 mm, et l'épaisseur e₂ supérieure à 0,2 mm. La largeur de chacune des parties longitudinales latérales 49a, 49b peut être de l'ordre de 1 mm.

L'existence des parties longitudinales latérales 49a, 49b dépourvues de zones d'amincissement transversales permet d'éviter la création d'une amorce de rupture susceptible de fragiliser la lanière 3.

Ainsi, la résistance en traction minimale de la lanière 3 est de 9 daN (contre environ 50 N pour les lanières des figures 7 à 10), la résistance en rotation étant également améliorée, puisque la lanière 3 peut de être tournée autour de son axe de 180° au minimum sans rupture.

Toutefois, cette structure permet de conserver une ouverture de la coiffe 31 comprise entre 130 et 180°, puisque les zones d'amincissement 47, 48 sont maintenues.

On décrit à présent les moyens d'inviolabilité selon l'invention, en référence aux figures 13 à 23.

La bague 29 présente, à distance du dispositif de jonction et d'articulation 3, au moins une échancrure 51, pratiquée depuis le bord supérieur 39 de la bague 29, sur une hauteur inférieure à la hauteur de ladite bague 29. La largeur de l'échancrure 51 est inférieure au tiers de la longueur de la circonférence de la bague 29. Un élément d'inviolabilité est destiné à être logé dans l'échancrure 51 en étant relié d'une part à sa partie inférieure au fond de l'échancrure 51 et d'autre part à sa partie supérieure à la coiffe 31.

La présence de cette échancrure localisée, à distance de la lanière 3, permet une bien meilleure visibilité de l'élément d'inviolabilité que dans les bouchons de l'art antérieur.

La hauteur de la bague 29 est telle que, lorsque la coiffe 31 est en position de fermeture, le bord supérieur 39 de ladite bague 29 est situé à proximité immédiate du bord libre 38 de la coiffe 31, la hauteur de l'élément d'inviolabilité étant sensiblement égale à la hauteur de l'échancrure 51.

De plus, la déformation particulière des différents éléments d'inviolabilité selon l'invention permet à un utilisateur de voir aisément, voire immédiatement, si le bouchon a déjà été ouvert.

On se rapporte tout d'abord aux figures 13 à 17, qui représentent un premier mode de réalisation de l'élément d'inviolabilité.

L'échancrure 51 est sensiblement rectangulaire, de hauteur par exemple voisine des trois quarts de la hauteur de la bague 29, et comprend un fond 52, sensiblement parallèle au bord supérieur 39 de la bague 29. L'échancrure 51 est de préférence diamétralement opposée à la lanière 3, pour une meilleure visibilité des moyens d'inviolabilité.

L'élément formant témoin d'inviolabilité 53 est logé dans l'échancrure 51. L'élément d'inviolabilité 53 présente la forme générale d'un demi disque sensiblement plan limité par un bord supérieur 54 rectiligne et par un bord inférieur 55 en forme de demi cercle, et présentant une face intérieure 56 et une face extérieure 57.

Bien entendu, le bouchon 1 selon l'invention peut comprendre plusieurs échancrures 51 associées chacune à un élément d'inviolabilité 53.

Le bord inférieur 55 de l'élément d'inviolabilité 53 est relié au fond 52 de l'échancrure 51 par une liaison suffisamment souple pour permettre le pivotement dudit élément d'inviolabilité 53 autour du fond 52 de l'échancrure 51.

A cet effet, la face extérieure 57 de l'élément d'inviolabilité 53 présente, vers le bord inférieur 55, un amincissement 58, par exemple réalisé depuis la face extérieure de l'élément d'inviolabilité 53, la zone de liaison entre l'élément d'inviolabilité 53 et la bague 29 étant de ce fait réduite par rapport à l'épaisseur totale de la bague 29.

La hauteur de l'élément d'inviolabilité 53 est sensiblement égale à la hauteur de l'échancrure 51, de sorte que, avant première ouverture de la coiffe 31, le bord supérieur 54 de l'élément d'inviolabilité 53 est situé dans la continuité du bord supérieur 39 de la bague 29.

Avant première ouverture de la coiffe 31, le bord supérieur 54 de l'élément d'inviolabilité 53 est relié au bord libre 38 de la paroi latérale 34 de la coiffe 31 par un pont frangible 59.

Par ailleurs, l'élément d'inviolabilité 53 comporte un bossage 60 sur sa face intérieure 56, ledit bossage 60 étant en contact avec la face extérieure de la portion inférieure 19 de la cheminée 18 avant première ouverture de la coiffe 31.

Les dimensions du bossage 60, et le positionnement relatif de la cheminée 18 et de l'élément d'inviolabilité 53 sont choisis de sorte que, avant première ouverture de la coiffe 31, l'élément d'inviolabilité 53 soit sollicité vers l'extérieur du bouchon 1, par pression du bossage 60 contre la cheminée 18.

A cet effet, d'une part, le pont frangible 59 et la liaison entre l'élément d'inviolabilité 53 et le fond 52 de l'échancrure 51 sont suffisamment résistants pour permettre le maintien de l'élément d'inviolabilité 53 dans cette position, bien que l'élément d'inviolabilité 53 soit soumis de la part de la cheminée 18 à une force dirigée vers l'extérieur.

D'autre part, la matière constitutive de la partie de base 4 du bouchon 1 et la matière constitutive de la partie formant capot 5 doivent être suffisamment rigides pour que ni le bossage 60 ni la zone de la cheminée 18 située en regard du bossage 60 ne soient déformés de façon importante, et pour que le contact entre le bossage 60 et la cheminée 18 engendre une force de poussée vers l'extérieur du bouchon 1.

On décrit à présent la façon dont l'élément d'inviolabilité 53 permet à un consommateur de s'assurer visiblement et sans ambiguïté que la coiffe 31 n'a pas été ouverte.

Avant première ouverture de la coiffe 31 (figures 5, 13 et 15), l'élément d'inviolabilité 53 est relié au bord libre 38 de la paroi latérale 34 de la coiffe 31 par le pont frangible 59 intact. De plus, le bossage 60 est en contact avec la cheminée 18, l'élément d'inviolabilité 53 étant sollicité vers l'extérieur du bouchon 1.

Lors de la première ouverture de la coiffe 31, un utilisateur agit sur la coiffe 31, en la tirant et en la déplaçant, via la lanière 3, vers la position d'ouverture. Les ponts frangibles 40 reliant le bord libre 38 de la paroi latérale 34 de la coiffe 31 au bord supérieur 39 de la bague 29, d'une part, et le pont frangible 59 reliant l'élément d'inviolabilité 53 au bord libre 38 de la paroi latérale 34 de la coiffe 31, d'autre part, sont rompus.

L'élément d'inviolabilité 53 n'est alors plus relié à la coiffe 31. Du fait de la sollicitation de l'élément d'inviolabilité 53 vers l'extérieur, via le bossage 60 coopérant avec la cheminé 18, et de la liaison souple entre le bord inférieur 55 de l'élément d'inviolabilité 53 et le fond 52 de l'échancrure 51, l'élément d'inviolabilité 53 est poussé vers l'extérieur du bouchon 1 et pivote autour de ladite liaison souple.

Lorsque la coiffe 31 est à nouveau en position de fermeture, l'élément d'inviolabilité 53 conserve cette position (figures 16 et 17).

L'élément d'inviolabilité 53 est alors situé dans une position telle que l'amincissement 58 est sensiblement en contact avec le fond 52 de l'échancrure 51, le bossage 60 n'étant plus en contact avec la cheminée 18.

Ainsi, le fait que la coiffe 31 a déjà été ouverte est parfaitement visible, puisque les extrémités libres 67, 68 des deux parties de l'élément d'inviolabilité 53 formées par la rupture du pont 59 sont éloignées l'une de l'autre de façon importante, consécutivement au pivotement dudit élément d'inviolabilité 53.

Lorsque l'on regarde le bouchon 1 latéralement (figures 6 et 17), on voit nettement que l'élément d'inviolabilité 53 est en saillie vers l'extérieur du bouchon, et non logé dans l'échancrure 51, en contact avec la cheminée 18.

De plus, lorsque l'on regarde le bouchon 1 « de face », c'est-à-dire en direction de l'élément d'inviolabilité 53, il apparaît un espace 61 entre le bord libre 38 de la paroi latérale 34 de la coiffe 31 et le bord supérieur 54 de l'élément d'inviolabilité 53 (figure 16).

Du fait du pivotement de l'élément d'inviolabilité 53 autour du fond 52 de l'échancrure 51, cet espace 61 est relativement important, et en tout état de cause de dimensions supérieures à l'espace existant généralement entre une bande d'inviolabilité et une coiffe. A titre de comparaison, la rupture des ponts 40 entre la bague 29 et la coiffe 31 n'est pas aussi nettement visible.

Dans la variante illustrée sur la figure 14, l'échancrure 51 est également sensiblement rectangulaire et comprend un fond 52, ainsi que deux parois latérales 62.

Les parois latérales 62 de l'échancrure 51 s'étendent en oblique depuis la face extérieure de la bague 29 vers la face intérieure de ladite bague 29 et vers l'élément d'inviolabilité 53.

Cette structure permet d'une part de dégager l'échancrure 51, pour une meilleure visibilité de l'élément d'inviolabilité 53, et d'autre part de faciliter le démoulage de la partie formant capot 5 en ne créant pas de contre dépouilles.

On se rapporte à présent aux figures 18 à 20, qui représentent un deuxième mode de réalisation de l'élément d'inviolabilité.

L'élément d'inviolabilité 53 se présente sous la forme d'une tige dont l'extrémité 63 fixée à la bague 29 et l'extrémité 64 fixée à la coiffe 31 sont décalées l'une par rapport à l'autre le long de la circonférence du bouchon 1. Ainsi, l'axe général 65 de la tige est incliné par rapport à l'axe 2 du bouchon 1. L'axe 65 de la tige est par exemple incliné d'un angle compris entre 30 et 60° par rapport à l'axe 2 du bouchon 1.

La tige est logée dans une échancrure 51, l'extrémité 63 de ladite tige étant liée au fond 52 de l'échancrure 51. La distance entre les extrémités 63, 64 de la tige est inférieure à la largeur de l'échancrure 51.

La tige présente une section sensiblement polygonale, mais pourrait également être de section circulaire. La section de la tige est plus faible en sa partie sensiblement médiane 66 qu'au niveau de ses extrémités 63, 64.

Lorsqu'un utilisateur ouvre la coiffe 31, éloignant de ce fait les deux extrémités 63, 64 de la tige, la tige s'allonge et son axe 65 tend à s'orienter parallèlement à l'axe 2 du bouchon 1. Localement, au niveau des extrémités 63, 64, la tige pivote.

A un certain angle d'ouverture de la coiffe 31, la limite de résistance de la tige est atteinte. La tige est alors rompue, en sa section la plus faible, c'est-à-dire sensiblement en son milieu.

Toutefois, la tige conserve la déformation résultant du mouvement d'ouverture de la coiffe 31, notamment au niveau de ses extrémités 63, 64, où les deux parties résultant de la rupture de la tige sont localement sensiblement parallèles à l'axe 2 du bouchon 1. Il s'ensuit que les deux extrémités libres 67, 68 des deux parties de la tige sont écartées l'une de l'autre. Tel n'aurait pas été le cas avec un pont classique, orienté parallèlement à l'axe 2 du bouchon 1 : un tel pont aurait été déformé parallèlement à l'axe 2, et les deux extrémités libres résultant de la rupture de ce pont se seraient de ce fait retrouvées en regard l'une de l'autre, sensiblement en contact, après la fermeture de la coiffe 31.

lci, au contraire, le pivotement de la tige au niveau de ses extrémités 63, 64 a provoqué le non alignement des deux parties de la tige et l'éloignement des deux extrémités libres 67, 68.

Cette réalisation présente en outre les avantages suivants : démoulage par coulisseaux dans le moule, ne nécessitant pas de reprise extérieure ; souplesse des tiges lors de l'assemblage de la partie formant capot 5 sur la partie de base 4, évitant de ce fait la déformation ou l'éventuelle rupture des tiges.

Le bouchon 1 peut comporter plusieurs échancrures 51 pourvues chacune d'un élément d'inviolabilité 53 en forme de tige. Par exemple, à l'opposé de la lanière 3, deux tiges sont prévues. Ces tiges sont situées à distance l'une de l'autre et inclinées de façon symétrique (figure 18). Le bouchon 1 peut également comporter quatre échancrures 51 régulièrement réparties à la périphérie.

Enfin, on se réfère aux figures 21 à 23, qui représentent un troisième mode de réalisation de l'élément d'inviolabilité.

Le bouchon 1 comprend ici deux échancrures 51 dont le fond 52 présente une forme arrondie, chaque échancrure 51 étant pourvue d'un élément d'inviolabilité 53. Les échancrures 51 sont situées chacune à 90° de la lanière 3.

L'élément d'inviolabilité 53 se présente sous la forme d'une tige dont l'extrémité 69 fixée à la bague 29, au fond 52 de l'échancrure 51, et l'extrémité 70 fixée à la coiffe 31 sont décalées l'une par rapport à l'autre le long de la circonférence du bouchon 1. Ainsi, l'axe général de la tige est incliné par rapport à l'axe 2 du bouchon 1.

Par exemple, la tige présente une première zone sensiblement linéaire, s'étendant depuis son extrémité 69 fixée à la bague 29 sur au moins les deux tiers de la hauteur de l'échancrure 51. Cette première zone est inclinée par rapport à l'axe 2 du bouchon 1 d'un angle compris entre 20 et 50°. La première zone est prolongée par une deuxième zone légèrement incurvée, et globalement inclinée d'un angle compris entre 50 et 70°, s'étendant vers et jusqu'à la l'extrémité 70 de la tige fixée à la coiffe 31.

La tige présente par exemple une section circulaire, et cette section est plus faible au voisinage de son extrémité 70 liée à la coiffe 31.

En outre, la coiffe 31 présente un appendice 71 s'étendant vers la bague 29. L'appendice 71 est dirigé en oblique, sensiblement parallèlement à l'axe général de la tige.

L'appendice 71 présente par exemple une forme de triangle dont la base est sensiblement confondue avec le bord libre 38 de la paroi latérale 34 de la coiffe 31, dont le côté 72 en regard de la tige est sensiblement parallèle à la tige, et dont le côté 73 opposé au côté 72 présente une forme courbe complémentaire de la forme du fond 52 de l'échancrure 51.

La pointe 74 de l'appendice 71 est située au voisinage mais à distance de l'extrémité 69 de la tige fixée à la bague 29.

La première ouverture de la coiffe 31 conduit à la rupture de la tige, au niveau de son extrémité 70 liée à la coiffe (zone de section la plus faible). Lorsque la coiffe 31 est refermée, l'appendice 71 vient en contact avec la tige rompue, et la déplace pour la rabattre vers la bague 29.

Lorsque la coiffe 31 est en position de fermeture, la tige se trouve retenue entre le fond 52 de l'échancrure 51 et le côté 73 du triangle en regard.

De ce fait, les extrémités libres 67, 68 des deux parties de la tige formées suite à la rupture de la tige sont éloignées l'une de l'autre, l'espace entre elles étant suffisamment important pour pouvoir être aisément décelé par un utilisateur.

Selon une réalisation possible, le bouchon 1 comprend deux tiges dont les extrémités 70 proches de la section la plus faible de la tige sont situées à distance l'une de l'autre et dont les autres extrémités 69 sont sensiblement adjacentes. Ces tiges sont inclinées de façon sensiblement symétrique, de façon à former un V, comme représenté sur la figure 22. Le bouchon 1 comprend en outre deux appendices 71 situés à l'extérieur du V.

En outre, une zone de matière en saillie 75 est prévue sur le bord libre 38 de la coiffe 31 pour s'étendre, entre les deux tiges, vers la bague 29. Cette zone 25 sert notamment de moyen de renfort du bouchon 1.

Bien entendu, l'élément d'inviolabilité 53 peut être inversé, la section la plus faible de la tige pouvant être au voisinage de son extrémité liée à la bague, et l'appendice s'étendant depuis la bague vers la coiffe. Après première ouverture de la coiffe, la tige est rabattue vers ladite coiffe.

En outre, la très grande visibilité de la perte de l'inviolabilité conférée par l'invention peut être grandement augmentée si la partie de base 4 et la partie formant capot 5 du bouchon 1 sont réalisées en des couleurs différentes. Ceci est réalisable très simplement puisque les deux parties du bouchon 1 sont moulées séparément. Ainsi, l'espace 61 est de la couleur de la partie de base 4 et se détache nettement de la coiffe 31 et de la bague 29, toutes deux d'une même couleur, différente de la couleur de la partie de base 4.

Outre les nombreuses possibilités esthétiques, la réalisation d'un bouchon 1 en deux couleurs permet une meilleure visibilité des moyens d'inviolabilité, et ce de façon immédiate.

L'invention présente d'autres avantages. Notamment, la coiffe 31 est imperdable, car associée à la partie de base 4 du bouchon 1 via la lanière 3 et la bague 29. L'élément d'inviolabilité 53 est également imperdable, puisqu'il reste lié à la bague 29. Ceci présente notamment une sécurité supplémentaire vis à vis des enfants, qui ne peuvent porter à la bouche ledit élément d'inviolabilité 53.

Bien entendu, les différents modes de réalisation décrits peuvent être combinés entre eux, l'invention n'étant pas limitée aux configurations particulières représentées sur les dessins.

## Revendications

1. Bouchon du type comportant d'une part une partie de base (4) comprenant une ouverture supérieure et une ouverture inférieure à ses extrémités axiales et destinée à être montée sur le col d'un récipient, et d'autre part une partie formant capot (5) elle-même comportant une bague annulaire (29) liée à la partie de base (4) et une coiffe (31) associée à la bague par un dispositif de jonction et d'articulation, la coiffe (31 étant apte à être déplacée, par rapport à la bague (29), entre une position d'ouverture et une position de fermeture, la forme et la géométrie dudit dispositif de jonction et d'articulation étant aptes à permettre un moulage de la partie formant capot (5) en position de fermeture de la coiffe (31), des moyens d'inviolabilité étant prévus entre la bague (29) et la coiffe (31), la partie de base (4) comportant une paroi annulaire (10) de laquelle font saillie, sensiblement perpendiculairement et dans des sens opposés, d'une part une jupe extérieure (12) pourvue d'un filetage intérieur (13) destiné à coopérer avec un filetage complémentaire extérieur d'un col de récipient, et d'autre part une cheminée (18) destinée à être recouverte par la coiffe (31), **caractérisé en ce que** le dispositif de jonction et d'articulation se présente sous la forme d'au moins une lanière (3) dont une première extrémité (43) est liée à la bague (29) et une deuxième extrémité (42) est liée à la coiffe (31), l'agencement de la lanière (3), de la partie de base (4) et de la partie formant capot (5) étant tel que, lorsque la partie de base (4) et la partie formant capot (5) sont assemblées l'une à l'autre, la coiffe (31) étant en position de fermeture, au moins les zones sensibles du bouchon (1) sont soit situées dans un espace fermé étanche, soit susceptibles d'être au contact d'un liquide lorsque le bouchon (1) est plongé dans ledit liquide ou lorsque ledit liquide est pulvérisé sur le bouchon (1), et aptes à être ensuite traitées afin d'éliminer ledit liquide, de sorte à permettre l'aseptisation du bouchon (1), ces zones sensibles incluant:
- l'espace entre la face extérieure de la coiffe (31) et la face en regard de la lanière (3), qui est de dimensions suffisamment importantes pour pouvoir être traité afin d'éliminer ledit liquide; et
- l'espace compris entre la cheminée (18) et la coiffe (31), la coiffe (31) et la cheminée (18) coopérant de façon étanche lorsque la coiffe (31) est en position de fermeture, de sorte que cet espace compris entre la cheminée (18) et la coiffe (31) soit fermé et étanche.

2. Bouchon selon la revendication 1, **caractérisé en ce que** la hauteur de la lanière (3) est comprise entre 0,5 et 2 fois la largeur de la lanière (3).

3. Bouchon selon l'une quelconque des revendications 1 ou 2, **caractérisé en ce que** la lanière (3) comporte deux zones d'articulation transversales (47,48) situées chacune vers une des extrémités (42,43) de la lanière (3).

4. Bouchon selon la revendication 3, **caractérisé en ce qu'**au moins une zone d'articulation (47,48) est située à proximité immédiate d'une extrémité (42, 43) de la lanière (3).

5. Bouchon selon la revendication 3 ou 4, **caractérisé en ce que** les zones d'articulation (47,48) se présentent sous la forme d'un amincissement localisé réalisé depuis la face intérieure de la lanière (3).

6. Bouchon selon l'une quelconque des revendications 1 à 5, **caractérisé en ce que**, lorsque la coiffe (31) est en position de fermeture, la lanière (3) présente en coupe longitudinale la forme d'un U dont le fond est incurvé vers l'extérieur du bouchon (1) ou vers le bouchon (1).

7. Bouchon selon l'une quelconque des revendications 1 à 5, **caractérisé en ce que,** lorsque la coiffe (31) est en position de fermeture, la lanière (3) présente en coupe longitudinale la forme d'un U dont le fond est dirigé en oblique par rapport à ses branches.

8. Bouchon selon l'une quelconque des revendications 1 à 5, **caractérisé en ce que,** lorsque la coiffe (31) est en position de fermeture, la lanière (3) présente en coupe longitudinale la forme d'un arc de cercle.

9. Bouchon selon l'une quelconque des revendications 3 à 8, **caractérisé en ce que** la lanière (3) comprend en outre au moins une zone d'affaiblissement transversale (44) située entre les deux zones d'articulation (47,48).

10. Bouchon selon la revendication 9, **caractérisé en ce que** la zone d'affaiblissement transversale (44) se présente sous la forme d'un amincissement localisé.

11. Bouchon selon la revendication 9 ou 10, **caractérisé en ce que** la zone d'affaiblissement (44) est sensiblement rectiligne.

12. Bouchon selon la revendication 9 ou 10, **caractérisé en ce que** la zone d'affaiblissement (44) est délimitée par deux arcs de cercle (45,46) dont les concavités sont dirigées à l'opposé l'une de l'autre, ladite zone d'affaiblissement (44) présentant sensiblement la forme d'un papillon.

13. Bouchon selon l'une quelconque des revendications 9 à 12, **caractérisé en ce que** la zone d'affaiblissement (44) est située sensiblement à mi hauteur de la lanière (3).

14. Bouchon selon l'une quelconque des revendications 1 à 13, **caractérisé en ce que** la lanière (3) présente une partie longitudinale centrale (50) d'épaisseur (ei) comprenant deux zones d'amincissement transversales (47, 48) situées chacune vers une des extrémités (42,43) de la lanière (3), et deux parties longitudinales latérales (49a, 49b), situées de part et d'autre de la partie longitudinale centrale (50), lesdites parties longitudinales latérales (49a, 49b) ayant une épaisseur (e2) inférieure à l'épaisseur (ei) de la partie longitudinale centrale (50) et étant dépourvues de zone d'amincissement transversale.

15. Bouchon selon la revendication 14, **caractérisé en ce que** la largeur de chacune des parties longitudinales latérales (49a, 49b) est comprise entre 5 et 15 % de la largeur totale de la lanière (3).

16. Bouchon selon l'une quelconque des revendications 1 à 15, **caractérisé en ce que** la matière constitutive de la lanière (3) est suffisamment souple pour permettre une déformation de ladite lanière (3) notamment au voisinage de ses extrémités (42,43).

17. Bouchon selon l'une quelconque des revendications 1 à 16, **caractérisé en ce que** l'ouverture de la coiffe (31) est comprise entre de l'ordre de 130 au minimum et de l'ordre de 210 au maximum.

18. Bouchon selon l'une quelconque des revendications 1 à 17, **caractérisé en ce que** la cheminée (18) comporte, vers sa partie extrme supérieure, un bourrelet extérieur (27), et **en ce que** la coiffe (31) comporte, à l'intérieur, une jupe extérieure (35) pourvue d'un bourrelet intérieur (36) apte à coopérer avec le bourrelet extérieur (27) de la cheminée (18).

19. Bouchon selon l'une quelconque des revendications 1 à 8, **caractérisé en ce que** la coiffe (31) comprend une deuxième jupe intérieure (37) apte à coopérer avec la face intérieure de la cheminée (18).

20. Bouchon selon l'une quelconque des revendications 1 à 19, **caractérisé en ce que** la bague (29) annulaire comprend des moyens d'accrochage (30) aptes à coopérer avec des moyens d'accrochage complémentaires (20) de la partie de base (4) et **en ce que** la coiffe (31) comprend des moyens d'encliquetage (35,36) aptes à coopérer avec des moyens d'encliquetage réciproques (27) de la partie de base (4) du bouchon (1).

21. Bouchon selon l'une quelconque des revendications 1 à 20, **caractérisé en ce que** la hauteur de la bague (29) est telle que, lorsque la coiffe (31) est en position de fermeture, le bord supérieur (39) de ladite bague (29) est situé à proximité immédiate du bord libre (38) de la coiffe (31).

22. Bouchon selon l'une quelconque des revendications 1 à 21, **caractérisé en ce que** les moyens d'inviolabilité comprennent un élément (53) lié d'une part à la bague (29) et d'autre part à la coiffe (31), ledit élément (53) étant agencé pour être déformé et rompu lors de la première ouverture de la coiffe (31), l'élément (53) étant alors séparé en une première partie présentant une première extrémité attachée à la bague (29) et une deuxième extrémité libre (67) et une deuxième partie présentant une première extrémité attachée à la coiffe (31) et une deuxième extrémité libre (68), l'agencement dudit élément (53) et dudit bouchon (1) ayant pour fonction d'éloigner les deux extrémités libres (67,68) l'une de l'autre de sorte que, lorsque la coiffe (31) est à nouveau en position de fermeture, il existe entre lesdites deux extrémités libres (67,68) une distance suffisamment grande pour être aisément décelée par un utilisateur.

23. Bouchon selon l'une quelconque des revendication 1 à 22, **caractérisé en ce que** lesdits moyens d'inviolabilité comprenent au moins un élément (53) lié d'une part à la bague (29) et d'autre part à la coiffe (31), ledit élément (53) étant agencé pour être déformé et rompu lors de la première ouverture de la coiffe (31), l'élément étant alors séparé en une première partie présentant une première extrémité attachée à la bague (29) et une deuxième extrémité libre (67) et une deuxième partie présentant une première extrémité attachée à la coiffe (31) et une deuxième extrémité libre (68), l'agencement dudit élément (53) et dudit bouchon (1) étant tel que les deux extrémités libres (67,68) s'éloignent l'une de l'autre de sorte que, lorsque la coiffe (31) est à nouveau en position de fermeture, il existe entre lesdites deux extrémités libres (67,68) une distance suffisamment grande pour être aisément décelée par un utilisateur.

24. Bouchon selon la revendication 23, **caractérisé en ce que** la bague (29) présente, à distance du dispositif de jonction et d'articulation, au moins une échancrure (51) pratiquée depuis le bord supérieur (39) de la bague (29) situé en regard de la coiffe (31) sur une hauteur inférieure à la hauteur de ladite bague (29), ladite échancrure (51) présentant une largeur inférieure au tiers de la longueur de la circonférence de la bague (29), l'élément d'inviolabilité (53) étant destiné à être logé dans ladite échancrure (51) en étant relié d'une part à sa partie inférieure (55) au fond (52) de l'échancrure (51) et d'autre part à sa partie supérieure (54) à la coiffe (31).

25. Bouchon selon la revendication 23 ou 24, **caractérisé en ce qu'**il comprend des moyens mécaniques complémentaires (60,71) destinées à forcer la déformation de l'élément d'inviolabilité (53) lors de la première ouverture de la coiffe (31) ou lors de la fermeture de la coiffe (31) consécutive à la première ouverture, de sorte à éloigner les extrémités libres (67,68) des deux parties de l'élément d'inviolabilité (53) rompu.

26. Bouchon selon l'une quelconque des revendications 23 à 24, **caractérisé en ce que** l'élément d'inviolabilité (53) est relié d'une part à sa partie inférieure (55) au fond (52) de l'échancrure (51) par une liaison souple, et d'autre part à sa partie supérieure (54) à la coiffe (31) par au moins un pont frangible (59), avant première ouverture de la coiffe (31) ledit élément d'inviolabilité (53) étant sollicité vers l'extérieur du bouchon (1) avant première ouverture de la coiffe (31).

27. Bouchon selon la revendication 26 **caractérisé en ce que** l'élément d'inviolabilité (53) comporte un bossage (60) sur sa face intérieure (56), ledit bossage (60) étant en contact avec la face extérieure de la partie de base (4) du bouchon (1) avant première ouverture de la coiffe (31), et étant conçu pour que ledit élément d'inviolabilité (53) soit sollicité vers l'extérieur du bouchon (1), avant première ouverture de la coiffe (31).

28. Bouchon selon la revendication 27, **caractérisé en ce que** la matière constitutive de la partie de base (4) du bouchon (1) et la matière constitutive de la partie formant capot (5) sont suffisamment rigides pour que ni le bossage (60) ni la partie de base (4) du bouchon (1) située en regard du bossage (60) ne soient déformés de façon importante, et pour que le contact entre ledit bossage (60) et la face extérieure de la partie de base (4) du bouchon (1) engendre une force de poussée de l'élément d'inviolabilité (53) vers l'extérieur du bouchon (1).

29. Bouchon selon l'une quelconque des revendications 26 à 28, **caractérisé en ce que** la liaison entre la partie inférieure (55) de l'élément d'inviolabilité (53) et le fond (52) de l'échancrure (51) est suffisamment souple pour permettre le pivotement dudit élément d'inviolabilité (53) autour du fond (52) de l'échancrure (51).

30. Bouchon selon l'une quelconque des revendications 26 à 29, **caractérisé en ce que** l'élément d'inviolabilité (53) présente la forme générale d'un demi disque sensiblement plan limité par un bord supérieur rectiligne (54) et par un bord inférieur (55) en forme de demi cercle.

31. Bouchon selon l'une quelconque des revendications 26 à 30, **caractérisé en ce que** l'élément d'inviolabilité (53) présente à sa partie inférieure un amincissement (58), ledit amincissement étant réalisé depuis la face extérieure de l'élément d'inviolabilité (53).

32. Bouchon selon la revendication 31, **caractérisé en ce que,** après la première ouverture de la coiffe (31), l'élément d'inviolabilité (53) est situé dans une position telle que sa partie inférieure amincie (58) est sensiblement en contact avec le fond (52) de l'échancrure (51).

33. Bouchon selon la revendication 23 ou 24, **caractérisé en ce que** l'élément d'inviolabilité (53) se présente sous la forme d'une tige dont les extrémités (63,64), fixées l'une à la bague (29) et l'autre à la coiffe (31), sont décalées l'une par rapport à l'autre le long de la circonférence du bouchon, de sorte que l'axe général (65) de la tige est incliné par rapport à l'axe (2) du bouchon (1), la tige possédant une section plus faible en sa partie sensiblement médiane.

34. Bouchon selon la revendication 33, **caractérisé en ce que** l'axe général (65) de la tige est incliné par rapport à l'axe (2) du bouchon (1) d'un angle compris entre 30 et 60 .

35. Bouchon selon la revendication 33 ou 34, **caractérisé en ce que** la tige présente une section sensiblement polygonale.

36. Bouchon selon l'une quelconque des revendications 33 à 35, **caractérisé en ce qu'**il comprend deux tiges situées à distance l'une de l'autre et inclinées de façon symétrique.

37. Bouchon selon l'une quelconque des revendications 29 à 31, **caractérisé en ce que** l'élément d'inviolabilité (53) se présente sous la forme d'une tige dont les extrémités (69,70), fixées l'une à la bague (29) et l'autre à la coiffe (31), sont décalées l'une par rapport à l'autre le long de la circonférence du bouchon, de sorte que l'axe général de la tige est incliné par rapport à l'axe (2) du bouchon (1), la tige possédant une section plus faible au voisinage de son extrémité (70) liée à la coiffe (31) -respectivement à la bague (29), et **en ce que** la coiffe (31) -respectivement la bague (29)- présente un appendice (71) s'étendant vers la bague (29)-respectivement la coiffe (31) -et agencé pour que, après première ouverture de la coiffe (31) et rupture de la tige en sa section la plus faible, lors de la fermeture de la coiffe (31), l'appendice (71) vienne en contact avec la tige rompue et la déplace pour la rabattre vers la bague (29)-respectivement la coiffe (31).

38. Bouchon selon la revendication 37, **caractérisé en ce que** l'appendice (71) est dirigé en oblique, sensiblement parallèlement à l'axe général de la tige.

39. Bouchon selon la revendication 37 ou 38, **caractérisé en ce qu'**il comprend deux tiges dont les extrémités (70) proches de la section la plus faible de la tige sont situées à distance l'une de l'autre et dont les autres extrémités (69) sont sensiblement adjacentes, lesdites tiges étant inclinées de façon sensiblement symétrique, de façon à former un V, et **en ce qu'**il comprend en outre deux appendices (71) situés à l'extérieur dudit V.

40. Bouchon selon l'une quelconque des revendications 24 à 39, **caractérisé en ce que** la hauteur de la bague (29) est telle que, lorsque la coiffe (31) est en position de fermeture, le bord supérieur (39) de ladite bague (29) est situé à proximité immédiate du bord libre (38) de la coiffe (31), la hauteur de l'élément d'inviolabilité (53) étant sensiblement égale à la hauteur de l'échancrure (51).

41. Bouchon selon l'une quelconque des revendications 27 à 40, **caractérisé en ce que** les parois latérales (62) de l'échancrure (51) s'étendent en oblique depuis la face extérieure de la bague (29) vers la face intérieure de ladite bague (29) et vers l'élément d'inviolabilité (53).

42. Bouchon selon l'une quelconque des revendications 23 à 41, **caractérisé en ce que** la partie de base (4) comporte une paroi annulaire (10) de laquelle font saillie, sensiblement perpendiculairement et dans des sens opposés, d'une part une jupe extérieure (12) pourvue d'un filetage intérieur (13) destiné à coopérer avec un filetage complémentaire extérieur d'un col de récipient, et d'autre part une cheminée (18) destinée à être recouverte par la coiffe (31).

43. Bouchon selon la revendication 42, **caractérisé en ce que** la cheminée (18) comporte, vers sa partie extrme supérieure, un bourrelet extérieur (27), et **en ce que** la coiffe (31) comporte, à l'intérieur, une jupe extérieure (35) pourvue d'un bourrelet intérieur (36) apte à coopérer avec le bourrelet extérieur (27) de la cheminée (18).

44. Bouchon selon la revendication 42 ou 43, **caractérisé en ce que** la coiffe (31) comprend une deuxième jupe intérieure (37) apte à coopérer avec la face intérieure de la cheminée (18).

45. Bouchon selon l'une quelconque des revendications 23 à 44, **caractérisé en ce que** la bague (29) annulaire comprend des moyens d'accrochage (30) aptes à coopérer avec des moyens d'accrochage complémentaires (20) de la partie de base (4) et **en ce que** la coiffe (31) comprend des moyens d'encliquetage (35,36) aptes à coopérer avec des moyens d'encliquetage réciproques (27) de la partie de base (4) du bouchon (18).

46. Bouchon selon l'une quelconque des revendications 23 à 45, **caractérisé en ce que** le dispositif de jonction et d'articulation se présente sous la forme d'au moins une lanière (3) dont une première extrémité (43) est liée à la bague (29) et une deuxième extrémité (42) est liée à la coiffe (31), l'agencement de la lanière (3), de la partie de base (4) et de la partie formant capot (5) étant tel que, lorsque la partie de base (4) et la partie formant capot (5) sont assemblées l'une à l'autre, la coiffe (31) étant en position de fermeture, au moins les zones sensibles du bouchon (1) sont soit situées dans un espace fermé étanche, soit susceptibles d'être au contact d'un liquide lorsque le bouchon (1) est plongé dans ledit liquide ou lorsque ledit liquide est pulvérisé sur le bouchon (1) et aptes à être ensuite traitées afin d'éliminer ledit liquide, de sorte à permettre l'aseptisation du bouchon (1).

47. Ensemble comprenant un bouchon (1) selon l'une quelconque des revendications précédentes et un col de récipient ou un récipient ayant un col, le dit récipient étant vide ou au moins partiellement rempli d'un certain contenu.

48. Procédé de réalisation d'un bouchon (1) selon l'une quelconque des revendications 1 à 46, **caractérisé en ce qu'**on moule d'une seule pièce et en position fermée la bague (29) annulaire, la coiffe (31), la lanière (3), et les moyens d'inviolabilité (53).

## Claims

1. A stopper of the type comprising on the one hand a base part (4) comprising a top opening and a bottom opening at its axial ends and intended to be mounted on the neck of a receptacle, and on the other hand a part forming a cap (5) itself comprising an annular ring (29) connected to the base part (4) and a cover (31) associated with the ring by a joining and articulation device, the cover (31) being able to be moved, with respect to the ring (29), between an open position and a closed position, the form and geometry of the said joining and articulation device being able to allow a moulding of the part forming a cap (5) in the closed position of the cover (31), tamper-evident means being provided between the ring (29) and the cover (31), the base part (4) comprising an annular wall (10) from which there project, substantially perpendicular and in opposite directions, firstly an external skirt (12) provided with an internal thread (13) intended to cooperate with a complementary external thread on a receptacle neck, and secondly a chimney (18) intended to be covered by the cover (31), **characterised in that** the joining and articulation device is in the form of at least one strap (3), a first end (43) of which is connected to the ring (29) and a second end (42) of which is connected to the cover (31), the arrangement of the strap (3), the base part (4) and the part forming a cap (5) being such that, when the base part (4) and the part forming a cap (5) are connected to each other, the cover (31) being in the closed position, at least the sensitive areas of the stopper (1) are either situated in a sealed closed space or are liable to be in contact with a liquid when the stopper (1) is immersed in the said liquid or when the said liquid is sprayed onto the stopper (1), and able then to be treated in order to eliminate the said liquid, so as to allow the asepticisation of the stopper (1), these sensitive areas including:
- the space between the external face of the cover (31) and the opposite face of the strap (3), which is sufficiently large to be able to be treated in order to eliminate the said liquid; and
- the space between the chimney (18) and the cover (31), the cover (31) and the chimney (18) cooperating sealingly when the cover (31) is in the closed position, so that this space between the chimney (18) and the cover (31) is closed and sealed.

2. A stopper according to claim 1, **characterised in that** the height of the strap (3) is between half and twice the width of the strap (3).

3. A stopper according to either one of claims 1 or 2, **characterised in that** the strap (3) comprises two transverse articulation areas (47, 48) each situated towards one of the ends (42, 43) of the strap (3).

4. A stopper according to claim 3, **characterised in that** at least one articulation area (47, 48) is situated in the immediate vicinity of one end (42, 43) of the strap (3).

5. A stopper according to claim 3 or 4, **characterised in that** the articulation areas (47, 48) are in the form of a localised thinning produced as from the internal face of the strap (3).

6. A stopper according to any one of claims 1 to 5, **characterised in that,** when the cover (31) is in the closed position, the strap (3) has in longitudinal section the shape of a U whose bottom is curved towards the outside of the stopper (1) or towards the stopper (1).

7. A stopper according to any one of claims 1 to 5, **characterised in that,** when the cover (31) is in the closed position, the strap (3) has in longitudinal section the shape of a U whose bottom is directed aslant with respect to its legs.

8. A stopper according to any one of claims 1 to 5, **characterised in that,** when the cover (31) is in the closed position, the strap (3) has in longitudinal section the form of an arc of a circle.

9. A stopper according to any one of claims 3 to 8, **characterised in that** the strap (3) also comprises at least one transverse weakened area (44) situated between the two articulation areas (47, 48).

10. A stopper according to claim 9, **characterised in that** the transverse weakened area (44) is in the form of a localised thinning.

11. A stopper according to claim 9 or 10, **characterised in that** the weakened area (44) is substantially rectilinear.

12. A stopper according to claim 9 or 10, **characterised in that** the weakened area (44) is delimited by two arcs of a circle (45, 46), the concavities of which are directed in opposite directions to each other, the said weakened area (44) having substantially the shape of a butterfly.

13. A stopper according to any one of claims 9 to 12, **characterised in that** the weakened area (44) is situated substantially halfway up the strap (3).

14. A stopper according to any one of claims 1 to 13, **characterised in that** the strap (3) has a central longitudinal part (50) of thickness (ei) comprising two transverse thinned areas (47, 48) each situated towards one of the ends (42, 43) of the strap (3), and two lateral longitudinal parts (49a, 49b) situated on each side of the central longitudinal part (50), the said lateral longitudinal parts (49a, 49b) having a thickness (e2) less than the thickness (ei) of the central longitudinal part (50) and being devoid of any transverse thinned area.

15. A stopper according to claim 14, **characterised in that** the width of each the lateral longitudinal parts (49a, 49b) is between 5% and 15% of the total width of the strap (3).

16. A stopper according to any one of claims 1 to 15, **characterised in that** the material making up the strap (3) is sufficiently flexible to allow a deformation of the said strap (3) in particular in the vicinity of its ends (42, 43).

17. A stopper according to any one of claims 1 to 16, **characterised in that** the opening in the cover (31) is between around 130 at a minimum and around 210 at a maximum.

18. A stopper according to any one of claims 1 to 17, **characterised in that** the chimney (18) comprises, towards its top end part, an external protrusion (27), and **in that** the cover (31) comprises, inside, an external skirt (35) provided with an internal protrusion (36) able to cooperate with the external protrusion (27) on the chimney (18).

19. A stopper according to any one of claims 1 to 8, **characterised in that** the cover (31) comprises a second internal skirt (37) able to cooperate with the internal face of the chimney (18).

20. A stopper according to any one of claims 1 to 19, **characterised in that** the annular ring (29) comprises attachment means (30) able to cooperate with complementary attachment means (20) on the base part (4) and **in that** the cover (31) comprises snapping-on means (35, 36) able to cooperate with reciprocal snapping-on means (27) on the base part (4) of the stopper (1).

21. A stopper according to any one of claims 1 to 20, **characterised in that** the height of the ring (29) is such that, when the cover (31) is in the closed position, the top edge (39) of the said ring (29) is situated in the immediate vicinity of the free edge (38) of the cover (31).

22. A stopper according to any one of claims 1 to 21, **characterised in that** the tamper-evident means comprise an element (53) connected firstly to the ring (29) and secondly to the cover (31), the said element (53) being arranged so as to be deformed and broken when the cover (31) is first opened, the element (53) then being separated into a first part having a first end attached to the ring (29) and a second free end (67) and a second part having a first end attached to the cover (31) and a second free end (68), the function of the arrangement of the said element (53) and the said stopper (1) being to move the two free ends (67, 68) away from each other so that, when the cover (31) is once again in the closed position, there exists between the said two free ends (67, 68) a sufficiently great distance to be easily discerned by a user.

23. A stopper according to any one of claims 1 to 22, **characterised in that** the said tamper-evident means comprise at least one element (53) connected firstly to the ring (29) and secondly to the cover (31), the said element (53) being arranged so as to be deformed and broken when the cover (31) is first opened, the element then being separated into a first part having a first end attached to the ring (29) and a second free end (67) and a second part having a first end attached to the cover (31) and a second free end (68), the arrangement of the said element (53) and the said stopper (1) being such that the two free ends (67, 68) move away from each other so that, when the cover (31) is once again in the closed position, there exists between the said two free ends (67, 68) a sufficiently great distance to be easily detected by a user.

24. A stopper according to claim 23, **characterised in that** the ring (29) has, at a distance from the joining and articulation device, at least one scallop (51) formed as from the top edge (39) of the ring (29) situated opposite the cover (31) over a height less than the height of the said ring (29), the said scallop (51) having a width less than one third of the length of the circumference of the ring (29), the tamper-evident element (53) being intended to be housed in said scallop (51) while being connected firstly at its bottom part (55) to the bottom (52) of the scallop (51) and secondly at its top part (54) to the cover (31).

25. A stopper according to claim 23 or 24, **characterised in that** it comprises complementary mechanical means (60, 71) intended to force the deformation of the tamper-evident element (53) when the cover (31) is first opened or when the cover (31) is closed following on from the first opening, so as to move away the free ends (67, 68) of the two parts of the broken tamper-evident element (53).

26. A stopper according to any one of claims 23 to 24, **characterised in that** the tamper-evident element (53) is connected on the one hand at its bottom part (55) to the bottom (52) of the scallop (51) by a flexible connection, and on the other hand at its top part (54) to the cover (31) by at least one breakable bridge (59), before the first opening of the cover (31), the said tamper-evident element (53) being urged towards the outside of the stopper (1) before the first opening of the cover (31).

27. A stopper according to claim 26, **characterised in that** the tamper-evident element (53) has a protuberance (60) on its internal face (56), the said protuberance (60) being in contact with the external face of the base part (4) of the stopper (1) before the cover (31) is first opened, and being designed so that the said tamper-evident element (53) is urged towards the outside of the stopper (1) before the cover (31) is first opened.

28. A stopper according to claim 27, **characterised in that** the material making up the base part (4) of the stopper (1) and the material making up the part forming a cap (5) are sufficiently rigid so that neither the protuberance (60) nor the base part (4) of the stopper (1) situated opposite the protuberance (60) are deformed significantly, and so that the contact between the said protuberance (60) and the external face of the base part (4) of the stopper (1) generates a thrust force on the tamper-evident element (53) towards the outside of the stopper (1).

29. A stopper according to any one of claims 26 to 28, **characterised in that** the connection between the bottom part (55) of the tamper-evident element (53) and the bottom (52) of the scallop (51) is sufficiently flexible to allow the pivoting of the said tamper-evident element (53) around the bottom (52) of the scallop (51).

30. A stopper according to any one of claims 26 to 29, **characterised in that** the tamper-evident element (53) is in the general form of a substantially flat half-disc delimited by a rectilinear top edge (54) and by a bottom edge (55) in the form of a semicircle.

31. A stopper according to any one of claims 26 to 30, **characterised in that** the tamper-evident element (53) has at its bottom part a thinning (58), the said thinning being produced as from the external face of the tamper-evident element (53).

32. A stopper according to claim 31, **characterised in that,** after the first opening of the cover (31), the tamper-evident element (53) is situated in a position such that its thinned bottom part (58) is substantially in contact with the bottom (52) of the scallop (51).

33. A stopper according to claim 23 or 24, **characterised in that** the tamper-evident element (53) is in the form of a rod, the ends of which (63, 64), fixed one to the ring (29) and the other to the cover (31), are offset with respect to each other along the circumference of the stopper, so that the general axis (65) of the rod is inclined with respect to the axis (2) of the stopper (1), the rod having a smaller cross-section in its substantially median part.

34. A stopper according to claim 33, **characterised in that** the general axis (65) of the rod is inclined with respect to the axis (2) of the stopper (1) by an angle of between 30 and 60.

35. A stopper according to claim 33 or 34, **characterised in that** the rod has a substantially polygonal cross-section.

36. A stopper according to any one of claims 33 to 35, **characterised in that** it comprises two rods situated at a distance from each other and inclined symmetrically.

37. A stopper according to any one of claims 29 to 31, **characterised in that** the tamper-evident element (53) is in the form of a rod, the ends of which (63, 64), fixed one to the ring (29) and the other to the cover (31), are offset with respect to each other along the circumference of the stopper, so that the general axis of the rod is inclined with respect to the axis (2) of the stopper (1), the rod having a smaller cross-section in the vicinity of its end (70) connected to the cover (31) or respectively to the ring (29), and **in that** the cover (31) or respectively the ring (29) has an appendage (71) extending towards the ring (29) or respectively the cover (31) and arranged so that, after the first opening of the cover (31) and breakage of the rod at its smallest cross-section, when the cover (31) is closed, the appendage (71) comes into contact with the broken rod and moves it in order to bend it over towards the ring (29) or respectively the cover (31).

38. A stopper according to claim 37, **characterised in that** the appendage (71) is directed aslant, substantially parallel to the general axis of the rod.

39. A stopper according to claim 37 or 38, **characterised in that** it comprises two rods whose ends (70) close to the smallest cross-section of the rod are situated at a distance from each other and whose other ends (69) are substantially adjacent, the said rods being inclined substantially symmetrically, so as to form a V, and **in that** it also comprises two appendages (71) situated outside the said V.

40. A stopper according to any one of claims 24 to 39, **characterised in that** the height of the ring (29) is such that, when the cover (31) is in the closed position, the top edge (39) of the said ring (29) is situated in the immediate vicinity of the free edge (38) of the cover (31), the height of the tamper-evident element (53) being substantially equal to the height of the scallop (51).

41. A stopper according to any one of claims 27 to 40, **characterised in that** the lateral walls (62) of the scallop (51) extend aslant from the external face of the ring (29) towards the internal face of the said ring (29) and towards the tamper-evident element (53).

42. A stopper according to any one of claims 23 to 41, **characterised in that** the base part (4) comprises an annular wall (10) from which there project, substantially perpendicular and in opposite directions, firstly an external skirt (12) provided with an internal thread (13) intended to cooperate with a complementary external thread on a receptacle neck, and secondly a chimney (18) intended to be covered by the cover (31).

43. A stopper according to claim 42, **characterised in that** the chimney (18) comprises, towards its top end part, an external protrusion (27), and **in that** the cover (31) comprises, inside, an external skirt (35) provided with an internal protrusion (36) able to cooperate with the external protrusion (27) on the chimney (18).

44. A stopper according to claim 42 or 43, **characterised in that** the cover (31) comprises a second internal skirt (37) able to cooperate with the internal face of the chimney (18).

45. A stopper according to any one of claims 23 to 44, **characterised in that** the annular ring (29) comprises attachment means (30) able to cooperate with complementary attachment means (20) on the base part (4) and **in that** the cover (31) comprises snapping-on means (35, 36) able to cooperate with reciprocal snapping-on means (27) on the base part (4) of the stopper (18).

46. A stopper according to any one of claims 23 to 45, **characterised in that** the joining and articulation device is in the form of at least one strap (3), a first end (43) of which is connected to the ring (29) and a second end (42) of which is connected to the cover (31), the arrangement of the strap (3), the base part (4) and the part forming a cap (5) being such that, when the base part (4) and the part forming a cap (5) are connected to each other, the cover (31) being in the closed position, at least the sensitive areas of the stopper (1) are either situated in a sealed closed space or able to be in contact with a liquid when the stopper (1) is immersed in the said liquid or when the said liquid is sprayed onto the stopper (1) and able then to be treated in order to eliminate the said liquid, so as to allow the asepticisation of the stopper (1).

47. Assembly comprising a stopper (1) according to any one of the preceding claims and a receptacle neck or a receptacle having a neck, the said receptacle being empty or at least partially filled with a certain content.

48. A method of producing a stopper (1) according to any one of claims 1 to 46, **characterised in that** the annular ring (29), the cover (31), the strap (3) and the tamper-evident means (53) are moulded in a single piece and in the closed position.

## Patentansprüche

1. Verschluß von der Art mit einerseits einem Basisteil (4), das an seinen axialen Enden eine obere Öffnung und eine untere Öffnung umfaßt und für die Montage auf den Hals eines Behälters bestimmt ist, und andererseits einem eine Kappe (5) bildenden Teil, der selbst einen ringförmigen Reif (29) umfaßt, der mit dem Basisteil (4) verbunden ist, und einen Deckel (31), der mit einer Verbindungs- und Gelenkvorrichtung mit dem Reif verbunden ist, wobei der Deckel (31) gegenüber dem Reif (29) zwischen einer Öffnungsposition und einer Verschlußposition bewegt werden kann, wobei die Form und die Geometrie der besagten Verbindungs- und Gelenkvorrichtung geeignet ist, ein Abformen des die Kappe (5) bildenden Teils in Verschlußposition des Deckels (31) zuzulassen, wobei Unverletzlichkeitsmittel zwischen dem Reif (29) und der Kappe (31) vorgesehen sind, wobei das Basisteil (4) eine ringförmige Wand (10) umfaßt, von der deutlich senkrecht und in entgegengesetzten Richtungen einerseits eine äußere Schürze (12) vorspringt, die mit einem Innengewinde (13) versehen ist, das mit dem ergänzenden Außengewinde eines Behälterhalses zusammenwirken soll, und andererseits eine Durchführung (18), die vom Deckel (31) abgedeckt werden soll, **dadurch gekennzeichnet, daß** die Verbindungs- und Gelenkvorrichtung die Form von mindestens einem Riemchen (3) aufweist, von dem ein erstes Ende (43) mit dem Reif (29) verbunden ist und ein zweites Ende (42) mit dem Deckel (31) verbunden ist, wobei die Gestaltung des Riemchens (3), des Basisteils (4) und des die Kappe (5) bildenden Teils dergestalt ist, daß, wenn das Basisteil (4) und der die Kappe (5) bildende Teil aneinander montiert sind, wobei der Deckel (31) in Verschlußposition ist, zumindest die empfindlichen Zonen des Verschlusses (1) befinden sich entweder in einem dichten geschlossenen Raum, oder können mit einer Flüssigkeit in Berührung kommen, wenn der Verschluß (1) in die besagte Flüssigkeit getaucht wird, oder wenn die besagte Flüssigkeit auf den Verschluß (1) zerstäubt wird, und sie sind geeignet, dann bearbeitet zu werden, um die besagte Flüssigkeit zu entfernen, so daß die Keimfreimachung des Verschlusses (1) möglich wird, wobei diese empfindlichen Zonen folgende Teile umfassen:
- Den Raum zwischen der Außenfläche des Deckels (31) und der Fläche gegenüber dem Riemchen (3), die ausreichend große Abmessungen hat, damit sie behandelt werden kann, um die besagte Flüssigkeit zu entfernen; und
- Den Raum zwischen der Durchführung (18) und dem Deckel (31), wobei der Deckel (31) und die Durchführung (18) dicht zusammenwirken, wenn der Deckel (31) in Verschlußposition ist, damit dieser Raum zwischen der Durchführung (18) und dem Deckel (31) verschlossen und dicht ist.

2. Verschluß nach Anspruch 1, **dadurch gekennzeichnet, daß** die Höhe des Riemchens (3) zwischen dem 0,5-fachen und dem 2-fachen der Breite des Riemchens beträgt.

3. Verschluß nach einem beliebigen der vorstehenden Ansprüche 1 oder 2, **dadurch gekennzeichnet, daß** das Riemchen (3) zwei quere Gelenkzonen (47, 48) umfaßt, die jeweils gegen eines der Enden (42, 43) des Riemchens (3) liegen.

4. Verschluß nach Anspruch 3, **dadurch gekennzeichnet, daß** sich mindestens eine Gelenkzone (47, 48) in direkter Nähe eines Endes (42, 43) des Riemchens (3) befindet.

5. Verschluß nach Anspruch 3 oder 4, **dadurch gekennzeichnet, daß** die Gelenkzonen (47, 48) die Form einer örtlichen Verdünnung haben, die ab der Innenseite des Riemchens (3) ausgeführt wurde.

6. Verschluß nach einem beliebigen der vorstehenden Ansprüche 1 bis 5, **dadurch gekennzeichnet, daß** das Riemchen (3), wenn der Deckel (31) in Verschlußposition ist, im Längsschnitt die Form eines U aufweist, dessen Boden zum Äußeren des Verschlusses (1) oder zum Verschluß (1) gekrümmt ist.

7. Verschluß nach einem beliebigen der vorstehenden Ansprüche 1 bis 5, **dadurch gekennzeichnet, daß** das Riemchen (3), wenn der Deckel (31) in Verschlußposition ist, im Längsschnitt die Form eines U aufweist, dessen Boden seinen Zweigen gegenüber schräg gerichtet ist.

8. Verschluß nach einem beliebigen der vorstehenden Ansprüche 1 bis 5, **dadurch gekennzeichnet, daß** das Riemchen (3), wenn der Deckel (31) in Verschlußposition ist, im Längsschnitt die Form eines Kreisbogens aufweist.

9. Verschluß nach einem beliebigen der vorstehenden Ansprüche 3 bis 8, **dadurch gekennzeichnet, daß** das Riemchen (3) außerdem mindestens eine quere Schwächungszone (44) umfaßt, die sich zwischen den beiden Gelenkzonen (47, 48) befindet.

10. Verschluß nach Anspruch 9, **dadurch gekennzeichnet, daß** die quere Schwächungszone (44) die Form einer örtlichen Verdünnung aufweist.

11. Verschluß nach Anspruch 9 oder 10, **dadurch gekennzeichnet, daß** die Schwächungszone (44) deutlich geradlinig ist.

12. Verschluß nach Anspruch 9 oder 10, **dadurch gekennzeichnet, daß** die Schwächungszone (44) von zwei Kreisbogen (45, 46) abgegrenzt wird, deren Austiefungen voneinander entgegengesetzt gerichtet sind, wobei die besagte Schwächungszone (44) deutlich die Form eines Schmetterlings aufweist.

13. Verschluß nach einem beliebigen der vorstehenden Ansprüche 9 bis 12, **dadurch gekennzeichnet, daß** die Schwächungszone (44) sich deutlich in halber Höhe des Riemchens (3) befindet.

14. Verschluß nach einem beliebigen der vorstehenden Ansprüche 1 bis 13, **dadurch gekennzeichnet, daß** das Riemchen (3) einen mittleren Längsteil (50) der Dicke (ei) aufweist, der zwei quere Verdünnungszonen (47, 48) umfaßt, die jeweils gegen eines der Enden (42, 43) des Riemchens (3) liegen, und zwei seitliche Längsteile (49a, 49b), die sich zu beiden Seiten des mittleren Längsteils (50) befinden, wobei die besagten seitlichen Längsteile (49a, 49b) eine Dicke (e2) haben, die geringer als die Dicke (ei) des mittleren Längsteils (50) ist, und keine quere Verdünnungszone haben.

15. Verschluß nach Anspruch 14, **dadurch gekennzeichnet, daß** die Breite jeder der seitlichen Längsteile (49a, 49b) bei zwischen 5 und 15% der Gesamtbreite des Riemchens (3) liegt.

16. Verschluß nach einem beliebigen der vorstehenden Ansprüche 1 bis 15, **dadurch gekennzeichnet, daß** das Material des Riemchens (3) ausreichend geschmeidig ist, um insbesondere in der Nähe seiner Enden (42, 43) eine Verformung des besagten Riemchens (3) zuzulassen.

17. Verschluß nach einem beliebigen der vorstehenden Ansprüche 1 bis 16, **dadurch gekennzeichnet, daß** die Öffnung des Deckels (31) bei zwischen mindestens 130 und bei maximal 210 beträgt.

18. Verschluß nach einem beliebigen der vorstehenden Ansprüche 1 bis 17, **dadurch gekennzeichnet, daß** die Durchführung (18) gegen ihr oberes Ende einen äußeren Wulst (27) umfaßt, und **dadurch**, daß der Deckel (31) im Innern eine äußere Schürze (35) umfaßt, die mit einem inneren Wulst (36) versehen ist, der mit dem äußeren Wulst (27) der Durchführung (18) zusammenwirken kann.

19. Verschluß nach einem beliebigen der vorstehenden Ansprüche 1 bis 18, **dadurch gekennzeichnet, daß** der Deckel (31) eine zweite innere Schürze (37) umfaßt, die geeignet ist, mit der Innenfläche der Durchführung (18) zusammenzuwirken.

20. Verschluß nach einem beliebigen der vorstehenden Ansprüche 1 bis 19, **dadurch gekennzeichnet, daß** der ringförmige Reif (29) Anhängemittel (30) umfaßt, die geeignet sind, mit den ergänzenden Anhängemitteln (20) des Basisteils (4) zusammenzuwirken, und daß der Deckel (31) gegenseitige Einrastmittel (35, 36) umfaßt, die geeignet sind, mit den Einrastmitteln (27) des Basisteils (4) des Verschlusses (1) zusammenzuwirken.

21. Verschluß nach einem beliebigen der vorstehenden Ansprüche 1 bis 20, **dadurch gekennzeichnet, daß** die Hohe des Reifs so ist, daß wenn der Deckel (31) in Verschlußposition ist, die obere Kante (39) des besagten Reifs (29) sich in direkter Nähe der freien Kante (38) des Deckels (31) befindet.

22. Verschluß nach einem beliebigen der vorstehenden Ansprüche 1 bis 21, **dadurch gekennzeichnet, daß** die Unverletzlichkeitsmittel ein Element (53) umfassen, das einerseits mit dem Reif (29) und andererseits mit dem Deckel (31) verbunden ist, wobei das besagte Element (53) so gestaltet ist, daß es beim ersten Öffnen des Deckels (31) verformt und gebrochen wird, wobei das Element (53) dann in einen ersten Teil getrennt wird, der ein erstes am Reif (29) befestigtes Ende und ein zweites freies Ende (67) aufweist, und einen zweiten Teil, der ein erstes an den Deckel (31) befestigtes Ende und ein zweites freies Ende (68) aufweist, wobei die Gestaltung des besagten Elements (53) und des besagten Verschlusses (1) die Funktion hat, die beiden freien Enden (67, 68) voneinander zu entfernen, so daß, wenn der Deckel (31) erneut in Verschlußposition ist, zwischen den besagten beiden freien Enden (67, 68) ein ausreichend großer Abstand vorhanden ist, damit er von einem Benutzer leicht erkennbar ist.

23. Verschluß nach einem beliebigen der vorstehenden Ansprüche 1 bis 22, **dadurch gekennzeichnet, daß** die besagten Unverletzlichkeitsmittel zumindest ein Element (53) umfassen, das einerseits mit dem Reif (29) und andererseits mit dem Deckel (31) verbunden ist, wobei das besagte Element (53) so gestaltet ist, daß es beim ersten Öffnen des Deckels (31) verformt oder gebrochen wird, wobei das Element (53) dann in einen ersten Teil getrennt wird, der ein erstes am Reif (29) befestigtes Ende und ein zweites freies Ende (67) aufweist, und einen zweiten Teil, der ein erstes an den Deckel (31) befestigtes Ende und ein zweites freies Ende (68) aufweist, wobei die Gestaltung des besagten Elements (53) und des besagten Verschlusses (1) so ist, daß sich die beiden freien Enden (67, 68) voneinander entfernen, so daß, wenn der Deckel (31) erneut in Verschlußposition ist, zwischen den besagten beiden freien Enden (67, 68) ein ausreichend großer Abstand vorhanden ist, damit er von einem Benutzer leicht erkennbar ist.

24. Verschluß nach Anspruch 23, **dadurch gekennzeichnet, daß** der Reif (29) in einer Entfernung von der Verbindungs- und Gelenkvorrichtung zumindest einen bogenförmigen Ausschnitt (51) aufweist, der ab der Oberkante (39) des Reifs (29) gegenüber dem Deckel (31) auf einer Höhe unter der Höhe des besagten Reifs (29) ausgeführt ist, wobei der besagte bogenförmige Ausschnitt (51) eine Breite von weniger als einem Drittel der Länge des Umfangs des Reifs (29) aufweist, wobei das Unverletzlichkeitsmittel (53) im besagten bogenförmigen Ausschnitt (51) untergebracht werden soll und einerseits mit seinem unteren Teil (55) auf dem Boden (52) des bogenförmigen Ausschnitts (51) und andererseits mit seinem oberen Teil (54) am Deckel (31) verbunden ist.

25. Verschluß nach Anspruch 23 oder 24, **dadurch gekennzeichnet, daß** er ergänzende mechanische Mittel (60, 71) umfaßt, die die Verformung des Unverletzlichkeitsmittels (53) beim ersten Öffnen des Deckels (31) oder beim Schließen des Deckels (31) nach dem ersten Öffnen zwingen soll, um die freien Enden (67, 68) der beiden Teile des gebrochenen Unverletzlichkeitsmittels (53) zu entfernen.

26. Verschluß nach einem beliebigen der vorstehenden Ansprüche 23 bis 24, **dadurch gekennzeichnet, daß** das Unverletzlichkeitsmittel (53) einerseits mit einer elastischen Verbindung an seinem unteren Teil (55) mit dem Boden (52) des bogenförmigen Ausschnitts (51) verbunden ist, und andererseits an seinem oberen Teil (54) am Deckel (31) mit mindestens einer Saumbrücke (59), wobei vor dem ersten Öffnen des Deckels (31) das besagte Unverletzlichkeitsmittel (53) vor dem ersten Öffnen des Deckels (31) nach dem Äußeren des Verschlusses (1) gedrückt wird.

27. Verschluß nach Anspruch 26, **dadurch gekennzeichnet, daß** das Unverletzlichkeitsmittel (53) auf seiner Unterseite (56) einen Buckel (60) umfaßt, wobei der besagte Buckel (60) vor dem ersten Öffnen des Deckels (31) in Berührung mit der Außenseite des Basisteils (4) des Verschlusses (1) steht, und so konzipiert ist, damit das besagte Unverletzlichkeitsmittel (53) vor dem ersten Öffnen des Deckels (31) nach dem Äußeren des Verschlusses (1) gedrückt wird.

28. Verschluß nach Anspruch 27, **dadurch gekennzeichnet, daß** das Material des Basisteils (4) des Verschlusses (1) und das Material des die Kappe (5) bildenden Teils genügend steif sind, damit weder der Buckel (60) noch das Basisteil (4) des Verschlusses (1), das sich gegenüber dem Buckel (60) befindet, stark verformt werden, und damit der Kontakt zwischen dem besagten Buckel (60) und der Außenseite des Basisteils (4) des Verschlusses (1) eine Schubkraft des Unverletzlichkeitsmittels (53) zum Äußeren des Verschlusses (1) entstehen läßt.

29. Verschluß nach einem beliebigen der vorstehenden Ansprüche 26 bis 28, **dadurch gekennzeichnet, daß** die Verbindung zwischen dem unteren Teil (55) des Unverletzlichkeitsmittels (53) und dem Boden (52) des bogenförmigen Ausschnitts (51) ausreichend elastisch ist, damit das Schwenken des besagten Unverletzlichkeitsmittels (53) um den Boden (52) des bogenförmigen Ausschnitts (51) möglich ist.

30. Verschluß nach einem beliebigen der vorstehenden Ansprüche 26 bis 29, **dadurch gekennzeichnet, daß** das Unverletzlichkeitsmittel (53) die allgemeine Form einer halben deutlich ebenen Scheibe aufweist, die von einer geradlinigen Oberkante (54) und einer Unterkante (55) in Form eines Halbkreises begrenzt ist.

31. Verschluß nach einem beliebigen der vorstehenden Ansprüche 26 bis 30, **dadurch gekennzeichnet, daß** das Unverletzlichkeitsmittel (53) an seinem unteren Teil eine Verdünnung (58) aufweist, wobei die besagte Verdünnung ab der Außenseite des Unverletzlichkeitsmittels (53) ausgeführt ist.

32. Verschluß nach Anspruch 31, **dadurch gekennzeichnet, daß** sich das Unverletzlichkeitsmittel (53) nach dem ersten Öffnen des Deckels (31) in einer solchen Position befindet, daß sein verdünnter unterer Teil (58) deutlich in Berührung mit dem Boden (52) des bogenförmigen Ausschnitts (51) steht.

33. Verschluß nach Anspruch 23 oder 24, **dadurch gekennzeichnet, daß** das Unverletzlichkeitsmittel (53) die Form eines Stabs aufweist, dessen Enden (63, 64), von denen eines am Reif (29) und das andere am Deckel (31) befestigt ist, den Umfang des Verschlusses entlang gegeneinander verschoben sind, so daß die Hauptachse (65) des Stabs gegenüber der Achse (2) des Verschlusses (1) geneigt ist, wobei der Stab in seinem deutlich mittleren Teil einen geringeren Querschnitt hat.

34. Verschluß nach Anspruch 33, **dadurch gekennzeichnet, daß** die Hauptachse (65) des Stabs gegenüber der Achse (2) des Verschlusses (1) mit einem Winkel von zwischen 30 und 60 geneigt ist.

35. Verschluß nach Anspruch 33 oder 34, **dadurch gekennzeichnet, daß** der Stab einen deutlich polygonalen Querschnitt aufweist.

36. Verschluß nach einem beliebigen der vorstehenden Ansprüche 33 bis 35, **dadurch gekennzeichnet, daß** er zwei Stäbe in einer Entfernung voneinander und symmetrisch geneigt umfaßt.

37. Verschluß nach einem beliebigen der vorstehenden Ansprüche 29 bis 31, **dadurch gekennzeichnet, daß** das Unverletzlichkeitsmittel (53) die Form eines Stabs aufweist, von dessen Enden (69, 70) eines am Reif (29) und das andere am Deckel (31) befestigt ist, den Umfang des Verschlusses entlang gegeneinander verschoben sind, so daß die Hauptachse des Stabs gegenüber der Achse (2) des Verschlusses (1) geneigt ist, wobei der Stab in der Nähe seines mit dem Deckel (31) beziehungsweise mit dem Reif (29) verbundenen Endes (70) einen geringeren Querschnitt hat, und daß der Deckel (31) beziehungsweise der Reif (29) einen Anhang (71) aufweist, der sich zum Reif (29) beziehungsweise zum Deckel (31) erstreckt und so gestaltet ist, daß nach dem ersten Öffnen des Deckels (31) und Bruch des Stabs an seinem geringsten Querschnitt beim Schließen des Deckels (31) der Anhang (71) in Berührung mit dem gebrochenen Stab gelangt und ihn verschiebt, um ihn zum Reif (29) beziehungsweise vom Deckel (31) umzuklappen.

38. Verschluß nach Anspruch 37, **dadurch gekennzeichnet, daß** der Anhang (71) schräg und deutlich parallel zur Hauptachse des Stabs gerichtet ist.

39. Verschluß nach Anspruch 37 oder 38, **dadurch gekennzeichnet, daß** er zwei Stäbe umfaßt, deren Enden (70) nahe am geringsten Querschnitt des Stabs sich in Entfernung voneinander befinden, und deren andere Enden (69) deutlich anschließen, wobei die besagten Stäbe deutlich symmetrisch geneigt sind, so daß ein V gebildet wird, und daß er außerdem zwei Anhänge (71) umfaßt, die sich am Äußeren des besagten V befinden.

40. Verschluß nach einem beliebigen der vorstehenden Ansprüche 24 bis 39, **dadurch gekennzeichnet, daß** die Höhe des Reifs (29) so ist, daß, wenn der Deckel (31) in Verschlußposition ist, die Oberkante (39) des besagten Reifs (29) sich in direkter Nähe der freien Kante (38) des Deckels (31) befindet, wobei die Höhe des Unverletzlichkeitsmittels (53) deutlich gleich der der Höhe des bogenförmigen Ausschnitts (51) ist.

41. Verschluß nach einem beliebigen der vorstehenden Ansprüche 27 bis 40, **dadurch gekennzeichnet, daß** sich die Seitenwände (62) des bogenförmigen Ausschnitts (51) ab der Außenseite des Reifs (29) schräg zur Innenseite des besagten Reifs (29) und zum Unverletzlichkeitsmittel (53) erstrecken.

42. Verschluß nach einem beliebigen der vorstehenden Ansprüche 23 bis 41, **dadurch gekennzeichnet, daß** das Basisteil (4) eine ringförmige Wand (10) umfaßt, von der deutlich senkrecht und in entgegengesetzten Richtungen einerseits eine äußere Schürze (12) mit einem Innengewinde (13) vorspringt, das mit einem ergänzenden Außengewinde eines Behälterhalses zusammenwirken soll, und andererseits eine Durchführung (18), die vom Deckel (31) abgedeckt werden soll.

43. Verschluß nach Anspruch 42, **dadurch gekennzeichnet, daß** die Durchführung (18) an ihrem oberen Ende einen äußeren Wulst (27) umfaßt, und daß der Deckel (31) innen eine äußere Schürze (35) mit einem inneren Wulst (36) umfaßt, der mit dem äußeren Wulst (27) der Durchführung (18) zusammenwirken kann.

44. Verschluß nach Anspruch 42 oder 43, **dadurch gekennzeichnet, daß** der Deckel (31) eine zweite innere Schürze (37) umfaßt, die mit der Außenseite der Durchführung (18) zusammenwirken kann.

45. Verschluß nach einem beliebigen der vorstehenden Ansprüche 23 bis 44, **dadurch gekennzeichnet, daß** der ringförmige Reif (29) Anhängemittel (30) umfaßt, die geeignet sind, mit ergänzenden Anhängemitteln (20) des Basisteils (4) zusammenzuwirken, und daß der Deckel (31) Einrastmittel (35, 36) umfaßt, die geeignet sind, mit den gegenseitigen Einrastmitteln (27) des Basisteils (4) des Verschlusses (18) zusammenzuwirken.

46. Verschluß nach einem beliebigen der vorstehenden Ansprüche 23 bis 45, **dadurch gekennzeichnet, daß** die Verbindungs- und Gelenkvorrichtung die Form von mindestens einem Riemchen (3) hat, dessen erstes Ende (43) mit dem Reif (29) verbunden ist, und dessen zweites Ende (42) mit dem Deckel (31) verbunden ist, wobei die Gestaltung des Riemchens (3) des Basisteils (4) und des die Kappe (5) bildenden Teils dergestalt ist, daß, wenn das Basisteil (4) und der die Kappe (5) bildende Teil zusammen montiert sind, und der Deckel (31) in Verschlußposition ist, zumindest die empfindlichen Zonen des Verschlusses (1) sich entweder in einem dichten geschlossenen Raum befinden, oder in Berührung mit einer Flüssigkeit sein können, wenn der Verschluß (1) in die besagte Flüssigkeit getaucht wird, oder wenn die besagte Flüssigkeit auf den Verschluß (1) zerstäubt wird, und geeignet sind, dann bearbeitet zu werden, um die besagte Flüssigkeit zu entfernen, damit die Keimfreimachung des Verschlusses (1) möglich wird.

47. Baugruppe mit einem Verschluß (1) nach einem beliebigen der vorstehenden Ansprüche und ein Behälterhals oder ein Behälter mit einem Hals, wobei der besagte Behälter leer ist oder zumindest teilweise mit einem gewissen Inhalt gefüllt ist.

48. Verfahren zur Ausführung eines Verschlusses (1) nach einem beliebigen der vorstehenden Ansprüche 1 bis 46, **dadurch gekennzeichnet, daß** der ringförmige Reif (29), der Deckel (31), das Riemchen (3) und die Unverletzlichkeitsmittel (53) in einem einzigen Teil und in Verschlußposition geformt werden.
